# EUROPÄISCHE PATENTSCHRIFT

(11) **EP 3 175 439 B1**
(45) Veröffentlichungstag und Bekanntmachung des Hinweises auf die Patenterteilung: **17.11.2021**
(21) Anmeldenummer: 15747128.5
(22) Anmeldetag: 28.07.2015
(51) Int. Cl.: G09F 3/02, G09F 3/03, G09F 3/00

(54) **ETIKETT FÜR EINEN MEHRTEILIGEN ODER IN MEHRERE TEILE TEILBAREN BEHÄLTER**
LABEL FOR A CONTAINER WHICH IS IN A NUMBER OF PARTS OR CAN BE DIVIDED INTO A NUMBER OF PARTS
ÉTIQUETTE POUR RÉCIPIENT FORMÉ DE PLUSIEURS PARTIES OU DIVISABLE EN PLUSIEURS PARTIES

(30) Priorität: 29.07.2014 DE 102014110738
(43) Veröffentlichungstag der Anmeldung: 07.06.2017
(73) Patentinhaber: Schreiner Group GmbH & Co. KG, 85764 Oberschleissheim (DE)
(72) Erfinder: KRAUSS, Stefan, 81541 München (DE); JAEGER, Maximilian, 80687 München (DE)
(74) Vertreter: Epping - Hermann - Fischer
(86) Internationale Anmeldenummer: PCT/EP2015/067257
(87) Internationale Veröffentlichungsnummer: WO 2016/016232

(56) Entgegenhaltungen:
- EP-A1- 1 044 698
- EP-A2- 1 857 992
- EP-A2- 2 369 569
- DE-U1- 29 906 832
- FR-A1- 2 784 779
- US-A- 5 257 704
- US-A1- 2013 298 435

## Beschreibung

Die Erfindung betrifft ein Etikett für einen mehrteiligen oder jedenfalls in mehrere Teile teilbaren Behälter, insbesondere einen solchen zur Aufbewahrung, Verabreichung, Entnahme und/oder Aufnahme eines Medikaments und/oder einer Flüssigkeit. Die Erfindung betrifft ferner einen mit einem derartigen Etikett versehenen Behälter.

Auf dem Gebiet der Etikettierung von Gegenständen, insbesondere von mehrteiligen pharmazeutischen Behältern ist bekannt, Etiketten so zu gestalten, dass bei erstmaliger Benutzung oder erstmaligem Öffnen des mehrteiligen oder jedenfalls bestimmungsgemäß in mehrere Teile teilbaren Behälters irreversible Veränderungen am Etikett entstehen, um Produktfälschungen, unbefugte Wiederverwendungen oder die Weiterveräußerung eines bereits benutzten Behälters und/oder seines Inhalts zu erschweren. Solche Sicherheitsmerkmale dienen als Erstöffnungsnachweis, damit der Käufer oder Benutzer eines Gegenstands möglichst leicht feststellen kann, ob er ein vom Originalhersteller stammendes, im Urzustand befindliches Originalprodukt in Händen hat oder ein Plagiat. Insbesondere in Medizin und Pharmazie ist es wichtig, den Lieferanten, den Arzt, das medizinische Fachpersonal und den Patienten durch geeignete Etikettierung bei der Handhabung von Medikamentenbehälter auf jeden etwaigen Manipulationsversuch und jede Produktfälschung oder Markentäuschung aufmerksam zu machen, um die möglicherweise erheblichen Gesundheitsrisiken für den Patienten auszuschließen. Durch geeignete Etikettierung ist weiterhin sicherzustellen, dass das Medikament bzw. der Behälterinhalt nicht entgegen der möglicherweise falschen Kennzeichnung überaltert und unbrauchbar geworden ist.

Dokument FR 2 784 779 A1 betrifft ein Klebeetikett mit zwei Abschnitten und einem nicht klebenden Abreißstreifen dazwischen.

Dokument EP 1 044 698 A1 betrifft Spritzenanordnungen mit einem Etikett, das mit einer Außenfläche des Spritzenkörpers verbunden ist. Das Etikett erstreckt sich auf die Nadelkappe und ist damit verbunden.

Dokument DE 299 06 832 U1 betrifft ein Etikett, das sich aus einem dauerhaft mit einem Gefäß verklebbaren ersten Etikettenteil sowie einem hiervon entlang einem mechanisch geschwächten Linienverlauf abtrennbaren zweiten Etikettenteil zusammensetzt.

Bei den für die Erfindung in Betracht kommenden mehrteiligen Medikamentenbehältern handelt es sich beispielsweise um Spritzen, Injektions-Pens bzw. Injektionsstifte, mehrteilige Ampullen, Vials oder allgemein um mehrteilige Behälter. Beispielsweise enthalten Spritzen und Injektionsstifte jeweils eine Kappe, die vor Gebrauch abzuziehen ist. Ebenso gibt es einteilige Behälter, die zwar im ursprünglichen Lieferzustand einteilig sind, aber vor dem Gebrauch bestimmungsgemäß in zwei Teile zu teilen sind; etwa Brechampullen, die durch Abschlagen eines Ampullenkopfes zu öffnen sind, oder andere einteilige oder mehrteilige Gefäße, bei denen eine sonstige äußere Versiegelung entfernt, eine Kappe abzuziehen oder ein sonstiges Verschlusselement zu lösen ist. Auch für diese nicht ursprünglich einteiligen Behälter kommt die Erfindung in Betracht. Im nachfolgenden Text wird nicht mehr zwischen mehrteiligen Behältern und einteiligen, aber vor dem Gebrauch in mehrere Teile teilbaren Behältern unterschieden, sondern stellvertretend und der Kürze halber wird nur noch von mehrteiligen Behältern gesprochen. Den in Frage kommenden Behältern ist aber gemeinsam, dass zum Öffnen zwei Behälterteile voneinander getrennt werden müssen, um an den Behälterinhalt zu gelangen. Vor dem Öffnen können die beiden Behälterteile jedoch entweder separate, aber aneinander montierte Behälterteile sein oder alternativ zwei Teilbereiche eines zunächst einstückigen, aber in zwei separate Behälterteile zu zerteilenden Behälters. In letzterem Fall sind die beiden Behälterteile zwei Teilbereiche eines einstückigen Behälters.

Insbesondere Medikamente bzw. Pharmazeutika, etwa flüssige Medikamentenlösungen, Suspensionen, Flüssigkeiten, Pulver oder sonstige Zubereitungen müssen bis zur erstmaligen Verwendung nicht nur von der Umgebungsluft, sondern vor allem vom Kontakt mit Körpergewebe und Krankheitserregern abgeschirmt werden. Auch abseits pharmazeutischer Behälter existieren Behälter, bei denen ein Behälterverschluss, beispielsweise eine Kappe oder ein Deckel, von dem übrigen Behälter bzw. seinem Hauptkörper durch eine Zugbewegung getrennt und/oder entfernt werden muss, um den Behälter zu öffnen. Beispielsweise muss erst eine Verschlusskappe von einer Spritze oder einem Injektionsstift abgezogen werden, um die Medikamentenlösung entnehmen und verabreichen zu können.

Ein anderer Gesichtspunkt, der bei der Etikettierung von Behältern insbesondere für medizinische Produkte eine Rolle spielt, ist die Verwendung von Belegetiketten, mit denen die Verabreichung eines Medikaments dokumentiert wird, etwa in einer Krankenakte oder auf einer Spritze, mit der aus einem Vial ein Teil der Medikamentenflüssigkeit entnommen und dann verabreicht wird. Solche Belegetiketten sind zunehmend als Tochteretikett bzw. Vorratsetikett in das gesamte Etikett, mit dem der Medikamentenbehälter etikettiert ist, integriert. Beispielsweise ist ein solches Vorratsetikett in einem Teil der Fläche des Gesamtetiketts untergebracht, oder es kommen mehrlagige Etiketten mit mehreren, unterschiedlich gestanzten Materialbahnen zum Einsatz, etwa mit mehreren aufeinanderliegenden Kunststofffolien mit jeweils eigenem Stanzmuster.

Trotz der bisher im Einsatz befindlichen Etiketten für mehrteilige Behälter, insbesondere für Medikamentenbehälter etwa der oben aufgezählten Arten besteht ein Entwicklungspotenzial hinsichtlich der Handhabung solcher Vorratsetiketten; insbesondere sind nach dem Öffnen des Medikamentenbehälters oder jedenfalls seines Etiketts häufig erst noch zusätzliche Handgriffe erforderlich, bevor der Arzt, das medizinische Personal oder der Patient Zugang zum integrierten Vorratsetikett bekommt und dieses vom übrigen Etikett abtrennen und anderweitig verwenden kann.

Es ist die Aufgabe der vorliegenden Anmeldung, ein Etikett für einen mehrteiligen Behälter, insbesondere für einen mehrteiligen Medikamentenbehälter bereitzustellen, wobei das Etikett nicht nur einen wirksameren Erstöffnungsnachweis erreicht, sondern zugleich auch die Handhabung eines Vorratsetiketts erleichtert und vereinfacht. Insbesondere soll das Etikett so gestaltet sein, dass dessen Vorratsetikett nach dem Öffnen des Behälters unmittelbar zugänglich und möglichst bequem handhabbar ist, ohne dass hierzu vorherige zusätzliche Handgriffe erforderlich sind. Ferner soll ein mit einem solchen Etikett versehener mehrteiliger Behälter, insbesondere ein solcher für Pharmazeutika bereitgestellt werden, bei dessen Ingebrauchnahme das Vorratsetikett leichter zugänglich ist und zugleich ein geeigneter Erstöffnungsnachweis erzielt wird.

Diese Aufgabe wird durch ein Etikett gemäß Anspruch 1 gelöst.

Einige exemplarische Ausführungsbeispiele werden nachstehend mit Bezug auf die Figuren beschrieben. Es zeigen:
- Figur 1: eine schematische Draufsicht auf die Oberseite eines gemäß einem ersten Ausführungsbeispiel ausgebildeten Etiketts,
- Figur 2: eine schematische Draufsicht auf die Unterseite des Etiketts aus Figur 1 und einen damit zu umklebenden Behälter,
- Figur 3: eine schematische Draufsicht auf ein Etikett gemäß einem zweiten Ausführungsbeispiel,
- Figur 4A: eine schematische Querschnittsansicht eines mit einem Etikett gemäß den Figuren 1 bis 3 umklebten Behälters, dargestellt als Schnittansicht in Höhe des ersten Teilabschnitts des Vorratsetiketts,
- Figur 4B: eine schematische Querschnittsansicht eines mit einem Etikett gemäß Figur 3 umklebten Behälters, dargestellt als Schnittansicht in Höhe des zweiten Teilabschnitts des Vorratsetiketts,
- Figur 5: eine schematische Draufsicht auf ein Etikett gemäß einem dritten Ausführungsbeispiel, das zum mehr als zweimaligen Umwickeln zumindest eines ersten Behälterteils dient,
- Figur 6: eine schematische Draufsicht auf ein Etikett gemäß einem vierten Ausführungsbeispiel, das zum zumindest zweimaligen Umwickeln sowohl eines ersten als auch eines zweiten Behälterteils eines Behälters dient,
- Figur 7: eine schematische Querschnittsansicht eines auf den Außenumfang eines Behälters aufgeklebten Etiketts und
- die Figuren 8 bis 10: verschiedene Ausführungsbeispiele mit zwei Funktionsbereichen, die durch das Vorratsetikett zunächst voneinander getrennt sind.

Das Etikett gemäß den Ausführungsformen dieser Anmeldung ist für einen mehrteiligen oder jedenfalls bestimmungsgemäß in mindestens zwei Teile teilbaren Behälter, beispielsweise eine Spritze, einen Injektionsstift, ein Vial, eine Ampulle oder einen sonstigen mehrteiligen Behälter für medizinische, pharmazeutische oder sonstige Produkte bestimmt, bei denen ein Behälterverschluss, etwa ein Deckel oder eine Kappe abgezogen oder auf andere Weise vom übrigen Behälterteil entfernt wird, um den Behälter zu öffnen.

Das Etikett weist einen ersten Etikettenabschnitt zum Befestigen an einem ersten Behälterteil, etwa einem Hauptkörper bzw. dem eigentlichen Behälter, sowie einen zweiten Etikettenabschnitt zum Befestigen an einem zweiten Behälterteil auf. Das Etikett ist insbesondere für solche Behälter gedacht, bei denen der zweite Behälterteil die Kappe, der Deckel oder ein sonstiger Behälterverschluss ist, der mit Hilfe beispielsweise einer Zugbewegung vom dem ersten Behälterteil abziehbar ist. Das Etikett ist somit besonders gut für zweiteilige Behälter, etwa für solche in länglicher Stiftform geeignet. Das Etikett ist weiterhin als Überrundumetikett ausgebildet, um wahlweise den ersten Behälterteil, den zweiten Behälterteil oder beide Behälterteile mehr als einmal zu umwickeln, sodass das Etikett auf zumindest einem der Behälterteile mit sich selbst überlappt, d.h. auf sich selbst zu liegen kommt. Beispielsweise kann der Hauptkörper des Behälters, d.h. der eigentliche Behälter ohne die Verschlusskappe, durch den oben genannten ersten Etikettenabschnitt mehr als einmal vollständig umwickelt bzw. umklebt sein. Je nach Ausführungsart kann aber auch zusätzlich der Behälterverschluss durch einen zweiten Etikettenabschnitt mehr als einmal umwickelt sein. Zumindest aber der erste Etikettenabschnitt ist nach Art eines Überrundumetiketts gestaltet. Beide Etikettenabschnitte sind in ein und derselben Materialbahn ausgebildet, beispielsweise durch ein und dieselbe Kunststofffolie realisiert; deren Grundfläche ist dann durch geeignete Perforierungen, Stanzungen oder sonstige Trenn- oder Schwächungslinien in den ersten Etikettenabschnitt und den zweiten Etikettenabschnitt und ggfs. noch in weitere Abschnitte unterteilt. Der erste bzw. zweite Etikettenabschnitt ist derjenige, der wie oben ausgeführt zum Befestigen an dem ersten bzw. zweiten Behälterteil bestimmt ist. Mit dem ersten Etikettenabschnitt ist daher derjenige Abschnitt gemeint, der nach dem Öffnen des Behälters, d.h. nach dem Trennen beider Behälterteile voneinander, an dem ersten Behälterteil, etwa dem Hauptkörper des Behälters verbleibt. Entsprechend ist der zweite Etikettenabschnitt derjenige, der nach dem Öffnen des Behälters bestimmungsgemäß an dessen zweitem Behälterteil verbleibt bzw. angebracht ist. Welcher Bereich der Etikettengrundfläche zum ersten oder zweiten Etikettenabschnitt gehört, richtet sich maßgeblich nach dem Verlauf der Trennlinien bzw. Schwächungslinien innerhalb der Grundfläche des Etiketts, entlang derer das Etikett beim Öffnen des Behälters, für dessen Etikettierung das Etikett vorgesehen gedacht ist, bestimmungsgemäß aufgerissen und durchtrennt wird. Dabei entstehen zumindest zwei separate Etikettenabschnitte, die vorher in derselben Materiallage vereint waren. Zum zweiten Etikettenabschnitt gehört somit alles, was nach dem bestimmungsgemäßen Öffnen eines etikettierten Behälters an dessen zweitem Behälterteil verbleibt.

Gemäß dieser Anmeldung umfasst der zweite Etikettenabschnitt ein Vorratsetikett, das in derselben Materialbahn ausgebildet ist wie der erste Etikettenabschnitt und auch wie ein restlicher Teil des zweiten Etikettenabschnitts, soweit je nach Ausführungsform vorhanden. Bereits hierdurch unterscheidet sich das erfindungsgemäße Etikett von herkömmlichen Etiketten, die, sofern sie ein Vorratsetikett enthalten, meist so gestaltet sind, dass das Vorratsetikett nach dem Öffnen des Medikamentenbehälters an dessen Hauptkörper verbleibt, bis es manuell von ihm abgezogen wird. Hingegen wird in dieser Anmeldung ein Etikett vorgeschlagen, dessen Vorratsetikett bestimmungsgemäß nicht am Hauptkörper des Behälters, sondern am Behälterverschluss bzw. dem zweiten Behälterteil verbleibt, wenn dieser vom ersten Behälterteil getrennt wird.

Eine derartige Etikettengestaltung mag auf den ersten Blick eher abwegig erscheinen, weil der Behälterverschluss normalerweise eine viel kleinere Abmessung besitzt als das eigentliche Gefäß und daher zum Unterbringen eines beschriftbaren oder sonst wie nutzbaren Etikettenteils, und sei es auch nur ein kleineres Belegetikett, weitaus weniger geeignet scheint als der viel größere, erste Behälterteil. Auch die Handhabung eines Etiketts, dessen Vorratsetikett nicht an dem ersten Behälterteil bzw. dem Hauptkörper verbleibt, der mit dem Medikament, der Flüssigkeit oder dem sonstigen Behälterinhalt gefüllten ist, erscheint auf den ersten Blick fernliegend; nicht nur wegen der oft größeren Umfangsfläche dieses ersten Behälterteils zur Unterbringung eines Vorratsetiketts, sondern auch weil der gefüllte erste Behälterteil benutzt wird, das Verschlussteil aber schon vorher entsorgt oder verlegt werden kann.

Gemäß dieser Anmeldung ist vorgesehen, dass das Vorratsetikett teilweise in einem Grundflächenbereich des Etiketts, der zum Umwickeln des ersten Behälterteils bestimmt ist, und teilweise in einem zweiten Grundflächenbereich, der zum Umwickeln des zweiten Behälterteils bestimmt ist, angeordnet ist. Bei den handelsüblichen und in der Medizin verwendeten genormten Medikamentenbehältern wie Spritzen, Injektions-Pens, Vials, und Ampullen usw. handelt es sich üblicherweise um durch ein Etikett umwickelbare Behälter, beispielsweise um Behälter mit zylindrischer und insbesondere Kreiszylindrischer, aber oft auch konischer oder in sonstiger Weise geformter Umfangsfläche. Die Umfangsfläche zumindest des Hauptkörpers, d.h. des eigentlichen Behälterteils, der hier als erster Behälterteil bezeichnet wird, besitzt entlang einer ersten, axialen Richtung, die die Symmetrieachse des Behälterteils und ggfs. ihrer Umfangsfläche bildet, über einen Großteil ihrer Höhe einen konstanten oder jedenfalls kaum variierenden Durchmesser. Alternativ kann die Umfangsfläche über einen Großteil ihrer Höhe konisch oder anderweitig ausgeformt sein, und zwar auf eine Weise, dass die Umfangsfläche durch ein Etikett umwickelbar ist. Der Behälter oder sonstige Gegenstand besitzt somit eine etikettierbare, insbesondere durch ein Überrundumetikett umwickelbare Umfangsfläche. Die Kappe für die Spritze oder den Injektionsstift oder der sonstige Behälterverschluss besitzt hingegen oft einen anderen Radius, der beispielsweise kleiner ist als der des Hauptkörpers oder der eine noch stärkere konische Neigung besitzt.

Der Behälterverschluss ist üblicherweise in axialer Richtung gegenüber der Umfangsfläche des eigentlichen, ersten Behälterteils versetzt; im einfachsten Fall stoßen die Umfangsflächen des ersten und des zweiten Behälterteils aneinander an oder sind durch eine stirnseitige, in etwa quer zur axialen Richtung verlaufende Ringfläche, ggfs. noch durch einen Luftspalt oder eine Einschnürung dazwischen, voneinander getrennt. Handelsübliche Etiketten sind daher auf die hinsichtlich Radius, Umfang und Höhe einheitlich dimensionierten Umfangsflächen genormter Medikamentenbehälter oder zumindest ihres Hauptkörpers abgestimmt.

In Folge der Radialsymmetrie praktisch aller Medikamentenbehälter wie Spritze, Ampulle, Vial, Injektionsstift etc. besitzen die zu deren Etikettierung bestimmten Etiketten nicht nur bestimmte Mindestabmessungen, um beispielsweise die Umfangsfläche eines ersten Behälterteils in Umfangsrichtung sowie in axialer Richtung möglichst vollständig abzudecken, was sich in Form von Mindestabmessungen des Etiketts entlang zweier Richtungen, die der axialen Richtung und der Umfangsrichtung entsprechen, niederschlägt.

Darüber hinaus hat die Rotationssymmetrie praktisch aller herkömmlichen Medikamentenbehälter zur Folge, dass die Etikettengrundfläche, sofern das Etikett nicht nur auf den ersten, sondern auch auf den zweiten Behälterteil aufzukleben ist, sich auf natürliche Weise in einen ersten Grundflächenbereich zum Umwickeln des ersten Behälterteils und einen zweiten Grundflächenbereich zum Umwickeln des zweiten Behälterteils untergliedert. Wenn beispielsweise die Umfangsfläche eines ersten Behälterteils eine gewisse Höhe in axialer Richtung besitzt, so besitzt auch das dafür bestimmte Etikett eine vergleichbar große Abmessung in einer ersten Richtung, die der axialen Richtung des Gegenstands entspricht, damit die zur Verfügung stehende Beschriftungsfläche am Umfang des ersten Behälterteils so vollständig wie möglich ausgenutzt, d.h. überklebt wird. Bei einem Etikett, das noch höher ist als diese Abmessung des ersten Behälterteils, bildet z.B. der untere Teil des Etiketts diesem ersten Grundflächenbereich, der zum Umkleben und Umwickeln des ersten Behälterteils bestimmt ist, während der darüber angeordnete, restliche Flächenbereich des Etiketts dann den anderen, zweiten Grundflächenbereich zum Umwickeln bzw. Umkleben des zweiten Behälterteils bildet. Diese sich durch die rotationssymmetrische Außenumfangsfläche gängiger Medikamentenbehälter auf natürliche Weise ergebende Unterteilung der Etikettenfläche in einen ersten und einen zweiten Grundflächenbereich ist meist auch durch eine zwischen ihnen verlaufende Trennlinie markiert. Herkömmlich durchquert die Trennlinie bzw. Schwächungslinie üblicherweise die Grundfläche des Etiketts vollständig von einem Etikettenrand bis zu dem entgegengesetzten Etikettenrand und verläuft zwischen beiden Rändern als Gerade oder im wesentlichen gerade Linie. Zumindest der Gesamtverlauf der Trennlinie, wenn man nur den durch die entlang der Trennlinie aufgereihten Perforationsstanzungen, Löcher oder dergleichen miteinander verbindet, ergibt üblicherweise eine Gerade zwischen beiden entgegengesetzten Rändern der Etikettengrundfläche, damit diese Trennlinie am aufgespendeten Etikett als ringförmige Linie den Übergang zwischen beiden Behälterteilen umgibt. Bei solchen Etiketten gibt es daher in Bezug auf die Flächenaufteilung innerhalb der Grundfläche des Etiketts keinen Unterschied zwischen den Grundflächenbereichen des Etiketts, die zum Befestigen an einem jeweiligen Behälterteil bestimmt sind, und denjenigen Grundflächenbereichen, die zum Umwickeln des jeweiligen Behälterteils bestimmt sind, denn ein Teilabschnitt eines ersten Etikettenabschnitts, der einen ersten Behälterteil umgibt, ist normalerweise auch an diesem befestigt und verbleibt auch nach dem Öffnen des Behälters an diesem ersten Behälterteil.

Gemäß dieser Anmeldung ist jedoch vorgesehen, dass ein Vorratsetikett, welches zum zweiten Etikettenabschnitt gehört und daher zum Befestigen an dem Behälterteil eines Behälters bestimmt ist (und zwar schon vor dem Öffnen, aber insbesondere auch nach dem Öffnen des Behälters), zwei Teilabschnitte aufweist, wobei der zweite Teilabschnitt zum Bedecken des zweiten Behälterteils bestimmt ist, wohingegen der erste Teilabschnitt des Vorratsetiketts zum Bedecken des ersten Behälterteils bestimmt ist. Das Vorratsetikett umfasst somit einen ersten und einen zweiten Teilabschnitt, wobei der erste Teilabschnitt in einem ersten Grundflächenbereich angeordnet ist, der zum Umwickeln des ersten Behälterteils statt des zweiten Behälterteils dient. Bei dem hier vorgeschlagenen Etikett folgt der Verlauf der Schwächungslinie oder -linien zur Auftrennung des Etiketts in den ersten und zweiten Etikettenabschnitt nicht der Geometrie der Verbindungsstelle zwischen Gefäßkörper und Gefäßabdeckung handelsüblicher rotationssymmetrischer Medikamentenbehälter, sondern weicht davon ab. Insbesondere ist hier das Vorratsetikett ein Teil des Gesamtetiketts, der innerhalb der Etikettengrundfläche so positioniert ist, dass der Verlauf der zwischen beiden Etikettenabschnitten angeordneten Schwächungslinie oder -linien von dem Verlauf der Grenze zwischen den Umfangsflächen beider Behälterteile abweicht. Das so innerhalb des Gesamtetiketts positionierte und/oder dimensionierte Vorratsetikett "verdrängt" also die normalerweise in der Etikettengrundfläche geradlinig bzw. nach Verspenden kreisringförmig ausgebildete Trennlinie, die den ringförmigen Übergang zwischen Hauptkörper und Verschlussteil gängiger rotationssymmetrischer Medikamentenbehälter umgibt und entlang derer sonst normalerweise die Auftrennung des Etiketts in zwei Teile bzw. Etikettenabschnitte erfolgt, weil zumindest herkömmlich ein Vorratsetikett üblicherweise nur auf einer Seite einer solchen Trenn- oder Schwächungslinie, die als spätere Sollrisslinie dienen soll, angeordnet ist. Das Vorratsetikett des hier vorgeschlagenen Etiketts ist jedoch absichtlich so gestaltet, dass das zum Verbleib an dem zweiten Behälterteil bestimmte Vorratsetikett teilweise, nämlich mit seinem ersten Teilabschnitt, über der Umfangsfläche des ersten Behälterteils statt des zweiten Behälterteils zu liegen kommt. Zugleich gehört das gesamte Vorratsetikett zum zweiten Etikettenabschnitt, d.h. es ist gegenüber dem ersten Etikettenabschnitt durch eine oder mehrere geeignet ausgebildete Trenn- oder Schwächungslinien so abgegrenzt, dass es beim Auseinanderreißen des Gesamtetiketts während des Öffnens des zweiteiligen Behälters an dem zweiten Behälterteil hängen bleibt bzw. befestigt bleibt, d.h. spätestens dann von dem ersten Behälterteil getrennt wird. Der zuvor auf oder jedenfalls über der Umfangsfläche des ersten Behälterteils gelegene erste Teil bzw. Flächenabschnitt des Vorratsetiketts ist danach losgelöst vom ersten Behälterteil und steht in axialer Richtung über den abgetrennten zweiten Behälterteil über.

Dieser erste Teil des Vorratsetiketts ist dann als Anfasslasche nutzbar. Am ungeöffneten Behälter ist er zuvor im Innern der Grundfläche des Gesamtetiketts jedoch nicht greifbar.

Je nachdem, welcher Wicklungsbereich zuerst aufgeklebt wird, ist der erste Teilabschnitt des Vorratsetiketts am ungeöffneten Behälter zunächst über dem ersten Etikettenabschnitt sichtbar angeordnet oder durch den ersten Etikettenabschnitt überdeckt, d.h. verborgen. Der erste Teilabschnitt wird beim Öffnen des Gefäßes nicht nur vom ersten Etikettenabschnitt getrennt, indem entsprechende Schwächungslinien aufreißen, sondern er wird zugleich auch aus dem ersten Etikettenabschnitt herausgezogen bzw. von ihm in axialer Richtung abgezogen. Da nämlich der erste Teilabschnitt des Vorratsetiketts, und zwar vorzugsweise der gesamte erste Teilabschnitt, des Vorratsetiketts in den ersten Etikettenabschnitt hineinragt bzw. im ersten Grundflächenbereich des Gesamtetiketts zum Umwickeln des ersten Behälterteils angeordnet ist, wird dieser erste Teilabschnitt beim Abziehen des Behälterverschlusses zwangsläufig vom ersten Behälterteil abgezogen bzw. aus dem ersten Etikettenabschnitt herausgezogen. Dies geschieht bei dem hier vorgeschlagenen Etikett ohne jeden Zusatzaufwand und ohne zusätzliche Handgriffe, d.h. automatisch während der unvermeidbaren Zug- oder sonstigen Bewegung, welche zum Abziehen oder jedenfalls Trennen des zweiten Behälterteils (Verschluss) von dem ersten Behälterteil (Hauptkörper) erforderlich ist, beispielsweise wenn eine Schutzkappe von einer Spritze oder von einem Injektionsstift abgezogen wird. Für das Freilegen des als Anfasslasche nutzbaren ersten Teilabschnitts des Vorratsetiketts ist somit kein zusätzlicher, separater Handhabungsschritt seitens des Benutzers des etikettierten Behälters mehr erforderlich.

Der freigelegte oder jedenfalls abgezogene erste Teilabschnitt des Vorratsetiketts bildet einen überstehenden Vorsprung am zweiten Behälterteil; dieser Überstand ist vorzugsweise so dimensioniert, dass auch er, ebenso wie der zweite Abschnitt des Vorratsetiketts, geeignete Beschriftungsteile bzw. Informationen tragen kann, die das Vorratsetikett als Beleg- oder Dokumentationsabschnitt nutzbar machen. Der erste Teilabschnitt des Vorratsetiketts dient somit als Greiflasche, um das Vorratsetikett vom zweiten Behälterteil oder von einem übrigen Teil des daran haftenden zweiten Etikettenabschnitts abzuziehen und anderweitig weiterzuverwenden. Das Vorratsetikett lässt sich danach beispielsweise auf eine Krankenakte oder eine sonstige Dokumentationsunterlage aufkleben, etwa um die erstmalige Verabreichung der Medikamentenflüssigkeit und ggfs. den Zeitpunkt der Verabreichung, die Art, Zusammensetzung und/oder Konzentration des verabreichten Medikaments, eine Seriennummer oder eine sonstige Information zu dokumentieren.

Durch das Heraustrennen des ersten Teilabschnitts des Vorratsetiketts beim Öffnen des Behälters entsteht zugleich eine Ausnehmung bzw. Aussparung in der Einbuchtung des ersten Etikettenabschnitts, welche schon im unzertrennten Etikett durch die Schwächungslinie zwischen beiden Etikettenabschnitten vorgezeichnet ist. Sobald der Behälter geöffnet und dabei das Etikett bzw. seine Materiallage auseinandergerissen ist, wird an der vorherigen Position des herausgetrennten ersten Teilabschnitts des Vorratsetiketts der darunter befindliche Flächenbereich des ersten Etikettenabschnitts sichtbar, der zuvor verdeckt war. Dieser Teil ist vorzugsweise als Funktionsbereich gestaltet, etwa als deutlich sichtbarer Erstöffnungsnachweis oder jedenfalls Anzeigefeld für den geöffneten Zustand des Behälters.

Der einmal geöffnete Medikamentenbehälter ist, auch wenn er später wieder verschlossen wird, leicht von fabrikneuen, ungeöffneten Behältern unterscheidbar, da nach Entnahme des Vorratsetiketts dessen erster Etikettenabschnitt am ersten Behälterteil fehlt und dort statt dessen die Fläche des Funktionsbereichs freiliegt. Zumindest wenn der Behälter so umklebt wurde, dass der Funktionsbereich durch das Vorratsetikett zunächst überdeckt war, entsteht eine auffällige Veränderung am etikettierten Behälterumfang. Auf diese Weise kombiniert die vorliegende Anmeldung eine neuartige Unterbringung eines Vorratsetiketts mit einem verbesserten Schutz vor Produktfälschungen und vor Verwechslungen zwischen benutzten und unbenutzten Medikamentenbehältern noch wirkungsvoller.

Das Etikett ist als Überrundumetikett gestaltet, bei der zumindest der erste Behälterteil mehr als einmal vollständig umlaufen wird und somit das Etikett auf dessen Außenumfang mit sich selbst überlappt, d.h. auf sich selbst zu liegen kommt. In den beiden einander überlappenden Flächenabschnitten werden daher der erste Teilabschnitt des Vorratsetiketts und der Funktionsbereich untergebracht. Der Funktionsbereich kann beispielsweise als Erstöffnungsnachweismittel, als Sensorbereich für einen Parameter oder lediglich als Beschriftung oder farbliche Markierung zur leichten Unterscheidbarkeit des bereits geöffneten Behälters gestaltet sein. Der Behälter kann auch so umklebt sein, dass umgekehrt der Funktionsbereich den ersten Teilabschnitt des Vorratsetiketts überdeckt, sodass letzterer beim Öffnen des Behälters letzterer unter dem Funktionsbereich hervorgezogen wird. In beiden Fällen jedenfalls entsteht beim Öffnen des zweiteiligen Gefäßes eine unerwartete Änderung des Erscheinungsbildes des daran haftenden Etiketts bzw. seiner sichtbaren entstehenden Einzelteile.

Das in dieser Anmeldung vorgeschlagene Etikett hat den weiteren Vorteil, dass es aus nur einer einzigen Materiallage herstellbar ist. Diese Materiallage mag zwar ein Materialverbund sein, der außer einer Kunststofffolie, ggfs. aus mehreren Folienschichten, bereichsweise auch noch Klebeschichten, Klebstoffneutralisationsschichten oder sonstige Antihaftschichten, Druckschichten - insbesondere Farbschichten und/oder aufgedruckte oder anderweitig aufgebrachte Beschriftungen - oder Sensorschichten mit geeigneten Chemikalien umfasst. Jedoch reicht für das Etikett ein einziges, einheitliches Stanzmuster aus, um aus der einzigen Materiallage bzw. Materialbahn das Gesamtetikett auszustanzen. Insbesondere ist es nicht erforderlich, für das Vorratsetikett oder für einen der beiden Etikettenabschnitte Flächenstücke aus verschiedenen Materialbahnen auszustanzen und diese aufeinander zu kleben. Vorzugsweise besteht das Etikett daher aus genau einer Materialbahn und ist somit einlagig. Weitere bevorzugte Ausführungsformen sind in den übrigen Patentansprüchen, in den Figuren und in der nachfolgenden Figurenbeschreibung enthalten. Die bis hierhin bereits behandelten Merkmale können sowohl einzeln als auch in Kombination miteinander auf jede der nachstehend beschriebenen Ausführungsbeispiele der Figuren und Patentansprüche übertragen werden.

Konkret zeigt Figur 1 eine schematische Draufsicht auf ein Etikett 10 gemäß einer ersten Ausführungsform. Dargestellt ist die Oberseite bzw. Außenseite 10a des Etiketts. Sie liegt auch nach dem Aufspenden auf einen Behälter außen frei. Das Etikett 10 ist wie bei allen Ausführungsformen dieser Anmeldung aus nur einer einzigen Materialbahn 100 herstellbar, d.h. es weist insbesondere nur eine einzige Kunststofffolie 101 oder alternativ nur eine einzige Papierbahn auf, wobei diese Kunststofffolie 101 oder Papierbahn bereichsweise mit Klebeschichten, Antihaftschichten und/oder Bedruckungen sowie sonstigen als Funktionsbereich gestalteten Beschichtungen versehen ist. Das gesamte Etikett 10 lässt sich dennoch insgesamt in einem einzigen Stanzvorgang aus einer Materialbahn ausstanzen und besitzt somit ein einheitliches Stanzmuster; lediglich eine Untergrundschicht unterhalb der Trägerbahn bzw. des Etiketts kann wie bei jedem Etikett üblich zusätzlich vorgesehen werden, von der das Etikett 10 beim Verspenden abgehoben wird. Die Untergrundschicht jedoch gehört nicht zum eigentlichen Etikett 10. Die in Figur 1 gezeigte Außenseite 10a des Etiketts 10 gibt zugleich die Grundfläche G des Etiketts, d.h. des ausgestanzten Materialbahnstücks wieder. Das Etikett 10 ist in Figur 1 so orientiert dargestellt, dass es sich um die Außenfläche eines horizontal liegenden, mehrteiligen und insbesondere zweiteiligen Behälters wickeln lässt (vgl. Figur 2). Solch ein Behälter, wie er in der Medizin für Pharmazeutika, Medikamentenlösungen oder sonstige Flüssigkeiten verwendet wird, besitzt eine axiale Hauptrichtung a und aufgrund seiner Rotationssymmetrie eine jeweilige Umfangsfläche auf seinem ersten und zweiten Behälterteil. Der erste Behälterteil kann beispielsweise ein Hauptkörper sein, der den Behälterinhalt umgibt; etwa eine Spritze, ein Injektionsstift oder ein Vial. Grundsätzlich aber kann jeder geeignete Behälter oder sonstige Gegenstand mit solch einem Etikett umklebt werden. Der zweite Behälterteil kann eine Kappe, ein Deckel oder ein sonstiges Verschlusselement für den ersten Behälterteil sein. Die einzige Materialbahn 100 des Etiketts kann anstelle einer Kunststofffolie 101 alternativ auch eine Papierbahn sein; dies gilt auch für alle übrigen Figuren und sonstigen Ausführungsbeispiele dieser Anmeldung.

Die erste Richtung x, entlang derer sich das Etikett 10 erstreckt, entspricht der axialen Richtung a und die zweite Richtung y, entlang derer sich das Etikett 10 erstreckt, entspricht der Umfangsrichtung der Außenfläche des Gegenstands. Durch das Etikett gemäß einer beliebigen Ausführungsform dieser Anmeldung wird insbesondere der Übergang zwischen zwei Behälterteilen überklebt und dadurch der verschlossene Originalzustand des Behälters bis zur erstmaligen Öffnung gesichert. Grundsätzlich sind auch Anwendungen der hier beschriebenen Etiketten für nicht rotationssymmetrische, sondern beispielsweise quaderförmige Behälter denkbar, jedoch ist das Etikett gemäß den Ausführungsformen dieser Anmeldung vorzugsweise für auf ihrer Außenfläche bzw. ihrem Außenumfang rotationssymmetrische Behälter bestimmt, insbesondere für Behälter zur Aufbewahrung, Verabreichung, Entnahme und/oder Aufnahme eines Medikaments bzw. einer Medikamentenlösung oder einer sonstigen Flüssigkeit.

In Figur 1 ist das Etikett 10 so positioniert, dass bei der Position x1 die Grenzlinie bzw. Kante des Etiketts 10 verläuft, die am Behälter den Übergang zwischen dem ersten Behälterteil und dem zweiten Behälterteil überklebt. Spritzen, Vials, Injektionsstifte und andere Medikamentenbehälter haben an diesem Übergang oft ungefähr den gleichen Außenradius bzw. Außendurchmesser an beiden Behälterteilen, wobei auch eine Radiusänderung oder eine stellenweise Einschnürung am Übergang zwischen beiden Behälterteilen vorhanden sein kann, die durch das Etikett überbrückt wird. Bei einteiligen, aber in zwei Behälterteile bestimmungsgemäß zu zerteilenden Behältern wie z.B. Brechampullen ist der Durchmesser zu beiden Seiten der Sollbruchstelle naturgemäß identisch.

Zwischen den Positionen x1 und x3 erstreckt sich in Figur 1 ein erster Grundflächenbereich G1, der zum Umwickeln eines ersten Behälterteils, beispielsweise eines Hauptkörpers eines der oben genannten Medikamentenbehälter bestimmt ist. Zumindest in diesem ersten Grundflächenbereich G1 ist das Etikett als Überrundumetikett, und zwar zum mehr als einmal vollständigen Umkleben eines ersten Behälterteils ausgebildet. Entlang der zweiten Richtung y, die der Umwicklungsrichtung bzw. Umfangsrichtung U entspricht, besitzt das Etikett 10 im ersten Grundflächenbereich G1 zumindest einen ersten Wicklungsbereich U1 für die erste, vollständige Umwicklung zumindest des ersten Behälterteils durch das Etikett, sowie einen zweiten Wicklungsbereich U2 für die zweite Umwicklung, die nicht mehr vollständig, d.h. über 360° um den Behälterteil herum zu laufen braucht. Infolge des zweiten Wicklungsbereichs U2 kommt das Etikett im Bereich des ersten Behälterteils wieder auf sich selbst zu liegen bzw. überlappt mit sich selbst.

Zwischen den Positionen x0 und x1 befindet sich der zweite Grundflächenbereich G2, der zum Umwickeln, zumindest aber zum teilweisen Umlaufen und Bedecken des zweiten Behälterteils bestimmt ist; etwa zum Aufkleben auf eine Kappe, einen Deckel oder einen sonstigen Behälterverschluss. Der erste und der zweite Grundflächenbereich G1, G2 sind durch die Bauform handelsüblicher zylindrischer bzw. kreissymmetrischer, konischer oder anderweitig geformter, bestimmungsgemäß durch ein Überrundumetikett umwickelbare Medikamentenbehälter vorgegeben und daher durch eine bei x1 verlaufende Gerade (vertikal in Figur 1) voneinander getrennt.

Bei einem herkömmlichen Etikett würde an der Grenze zwischen beiden Grundflächenbereichen G1, G2 auch die Sollrisslinie verlaufen, entlang derer das Etikett durchtrennt wird; in Figur 1 wäre dies in Höhe der Position x1. Abweichend davon ist das in den Ausführungsbeispielen dieser Anmeldung vorgeschlagene Etikett 10 jedoch so gestaltet, dass es beim Öffnen des umklebten Behälters stattdessen in zwei Etikettenabschnitte 1, 2 unterteilt wird, deren Grenze zumindest im Bereich des Vorratsetiketts gerade nicht dem Übergang zwischen beiden Behälterteilen folgt.

Innerhalb des ersten Grundflächenbereichs G1, der zugleich auch ein Umwicklungsstreifen 3 zum Umwickeln des ersten Behälterteils ist, ist der erste Etikettenabschnitt 1 angeordnet. Das Etikett enthält eine erste Trennlinie bzw. Schwächungslinie S1, die in den ersten Grundflächenbereich G1 hineinführt. Die Trennlinie S1 umfasst gemäß Figur 1 z.B. zwei axial verlaufende Trennlinien zwischen den Position x1 und x2, die voneinander beanstandet sind und in Figur 1 horizontal verlaufen. In der Praxis wird der Abstand beider Linien voneinander mit zunehmendem Abstand von der Koordinate x1 kleiner werden, d.h. die beiden Trennlinien oder Trennlinienabschnitte nähern sich in Richtung von x2 einander an. Der dazwischenliegende erste Teilabschnitt 21, der als Greiflasche 36 für ein Vorratsetikett 20 dient, verjüngt sich bzw. verschmälert sich somit von x1 nach x2 hin. Gleiches gilt vorzugsweise für die Ausführungsbeispiele aller übrigen Figuren der Anmeldung, ungeachtet des parallel dargestellten Linienverlaufs. Die Trennlinie S1 umfasst gemäß Figur 1 ferner eine dritte Trennlinie in Höhe der Position x2, die die beiden obigen Trennlinienabschnitte verbindet. Dieser Verlauf der Schwächungslinie ist nur exemplarisch; ebenso kann der durch die Trennlinie S1 umgebene Flächenabschnitt abgerundete Ecken oder etwa eine U-förmige oder V-förmige oder sonstige Form besitzen. Jedenfalls führt der durch die erste Schwächungslinie S1 umlaufene Bereich deutlich in den ersten Grundflächenbereich G1 hinein und nimmt einen Anteil der Grundfläche des ersten Grundflächenbereichs G1 ein. In diesem Grundflächenbereich G1 verläuft entlang der Schwächungslinie S1, die zugleich eine Sollrisslinie beim Öffnen des etikettierten Behälters darstellt, die Grenze zwischen dem ersten und dem zweiten Etikettenabschnitt, wobei der zweite Etikettenabschnitt 2 den übrigen Flächenbereich des Etiketts 10 einnimmt. Im Ausführungsbeispiel der Figur 1 bildet der zweite Etikettenabschnitt 2 zugleich das Vorratsetikett 20 und umfasst hier außer dem Vorratsetikett 20 keine weiteren Flächenbereiche. Gleiches gilt für das Etikett gemäß Figur 5. Bei den Ausführungsbeispielen der Figuren 3 und 6 hingegen besitzt der zweite Etikettenabschnitt 2 auch weitere Flächenbereiche, insbesondere einen zweiten Umwicklungsstreifen 4, mit dem der zweite Behälterteil, etwa ein Behälterverschluss in Form einer Kappe oder eines Deckels, ebenfalls mehr als einmal vollständig umwickelbar ist.

Die erste Schwächungslinie S1 in Figur 1 unterteilt die Gesamtfläche des Etiketts 10 bzw. seine Materialbahn 100 in zwei Etikettenabschnitte 1, 2. Der erste und der zweite Etikettenabschnitt 1, 2 sind somit diejenigen Stücke des Etiketts bzw. seiner Materialbahn 100, in welche das Etikett 10 beim Öffnen des etikettierten Behälters bestimmungsgemäß zerteilt wird. Infolge der ersten Schwächungslinie S1 wird dabei ein erster Teilabschnitt 21 des Vorratsetiketts 20, der am unbeschädigten Etikett in eine Einbuchtung des ersten Etikettenabschnitts 1 hineinragt, aus dieser Einbuchtung herausgerissen, wodurch nachträglich eine Ausnehmung bzw. Aussparung oder Lücke entsteht. Der zweite Teilabschnitt 22 des Vorratsetiketts 20 ist im zweiten Grundflächenbereich G2 angeordnet und wird daher beim Aufspenden des Etiketts auf die Umfangsfläche eines Behälters auf die Umfangsfläche des zweiten Behälterteils aufgeklebt.

Das Vorratsetikett 20 ist einteilig und frei von Schwächungslinien innerhalb seiner Grundfläche. Insbesondere existiert in oder an dem Vorratsetikett 20 keinerlei Schwächungslinie, Sollrisslinie oder sonstige Unterbrechung entlang der Grenze zwischen dem ersten und dem zweiten Grundflächenbereich des Vorratsetiketts 20. Beide Teilabschnitte 21, 22 des Vorratsetiketts 20 können zwar unterschiedliche ober- und/oder unterseitige Beschichtungen aufweisen, aber die Kunststofffolie 101 oder alternativ die Papierbahn, die den Hauptbestandteil der Materialbahn 100 bildet, ist zwischen den Teilabschnitten 21, 22 des Vorratsetiketts 20 nicht unterbrochen und auch nicht in sonstiger Weise geschwächt, sondern besitzt dort eine unverminderte Schichtdicke. Die beiden Teilabschnitte 21, 22 des Vorratsetiketts 20 unterscheiden sich lediglich durch ihre Anordnung relativ zur Positionen x1, die der Position der außerhalb des Vorratsetiketts an das Vorratsetiketts heranführenden Kante oder Kanten des ersten Etikettenabschnitts 1 entspricht.

Wenn zum Abziehen des zweiten Behälterteils die erforderliche Zugkraft aufgewandt wird, wird der erste Teilabschnitt 21 in axialer Richtung a aus dem ersten Etikettenabschnitt 1 herausgezogen. Das gesamte Vorratsetikett 20 befindet sich dann zunächst am zweiten Behälterteil und ist danach zum Gebrauch von diesem abziehbar, wobei der erste Teilabschnitt 21 des Vorratsetiketts 20 nach dem Freilegen, d.h. Herausziehen aus oder jedenfalls Abziehen von dem ersten Etikettenabschnitt 1 eine Greiflasche 26 bzw. Anfasslasche bildet. Insbesondere bildet der erste Teilabschnitt 21 des Vorratsetiketts 20 nach dem Auseinanderziehen bzw. Trennen beider Etikettenabschnitte 1, 2 voneinander einen Überstand, d.h. einen überstehenden Teil des zweiten Etikettenabschnitts 2. Der erste Teilabschnitt 21 des Vorratsetiketts 20 ragt somit über den übrigen Teil des zweiten Etikettenabschnitts 2 und/oder über den damit beklebten oder ggfs. umklebten Behälter empor. Das Vorratsetikett 20 ist als Belegetikett für die Krankenakte oder sonstige Dokumentationsunterlage, eine Spritze oder einen sonstigen weiteren Gegenstand verwendbar. Zudem kann das Vorratsetikett auch am zweiten Behälterteil weitergereicht oder zwischengelagert werden, während mit dem ersten Behälterteil bereits das Medikament verabreicht wird. Hier entstehen weitere Handhabungsvorteile für das medizinische Personal.

Die Unterseite des zweiten Vorratsetikettenabschnitts 22 ist mit einer Klebstoffschicht 19 versehen, die nach dem Abziehen von dem zweiten Behälterteil weiter verwendbar ist. Die Schwächungslinie S1, die als Perforation, Anstanzung oder in sonstiger geeigneter Weise ausgebildet ist, ist so gestaltet, dass sie beim Öffnen des Behälters zuverlässig aufreißt bzw. zerreißt, wodurch das Etikett 10 entlang der Schwächungslinie S1 in den ersten Etikettenabschnitt 1 und den zweiten Etikettenabschnitt 2 zertrennt wird. Auf der Unterseite des ersten Flächenabschnitts 21 des Vorratsetiketts 20 ist das Etikett 10 nichtklebend. Dadurch lässt sich der erste Teilabschnitt 21 des Vorratsetiketts 20 in axialer Richtung a, d.h. tangential zur Umfangsfläche des etikettierten Gegenstands, aus dem umgebenden ersten Etikettenabschnitt 1 herausziehen. Die unterseitige Klebstoffschicht 19 des zweiten Teilabschnitts 22 des Vorratsetiketts 20, die außerhalb des ersten Grundflächenbereichs G1 angeordnet ist, braucht lediglich genügend stark klebend zu sein, damit das Etikett 10 zuverlässig und präzise im ersten Grundflächenbereich G1 entlang der ersten Schwächungslinie S1 zerreißt.

Da das Etikett gemäß Figur 1 als Überrundumetikett zum mehr als einmaligen Umwickeln zumindest des ersten Behälterteils durch den Grundflächenbereich G1 ausgebildet ist, kommt beim Aufspenden der erste Teilabschnitt 21 des Vorratsetiketts auf oder unter einem Teilbereich des ersten Etikettenabschnitts 1 bzw. seines Umwicklungsstreifens 3 zu liegen; je nachdem, ob das obere oder das untere Ende des in Figur 1 dargestellten Etiketts zuerst auf den Außenumfang des ersten Behälterteils aufgeklebt wird. Der dabei mit dem ersten Teilabschnitt 21 des Vorratsetiketts 20 überlappende Flächenabschnitt des ersten Etikettenabschnitts 1 ist daher als Funktionsbereich 5 gestaltbar; insbesondere auf seiner Außenseite für den Fall, dass das Etikett zuerst mit dem Funktionsbereich 5 bzw. mit dem diesen umgebenden Wicklungsbereich U1 aufgespendet wird und erst danach der im Wicklungsbereich U2 gelegene erste Teilabschnitt 21 des Vorratsetiketts 20 auf diesem Funktionsbereich 5 zu liegen kommt. Die einander zugewandten Flächen des Funktionsbereichs 5 und des ersten Vorratsetikettenabschnitts 21 sind dabei vorzugsweise nichtklebend ausgebildet, um das tangentiale Abziehen bzw. Herausziehen des ersten Teilabschnitts 21 nicht zu behindern. Allenfalls VOID-Bereiche 32, etwa in Form von Beschriftungen durch Schriftzüge wie z.B. "VOID", die erst beim seitlichen Abziehen des Vorratsetiketts im darunterliegenden Funktionsbereich 5 sichtbar werden, können dort im Funktionsbereich 5 bzw. zwischen ihm und dem ersten Teilabschnitt 21 des Vorratsetiketts als klebende oder haftende Teilflächen bzw. Schriftzüge ausgebildet sein.

Durch das Herausziehen des Vorratsetiketts aus dem ersten Etikettenabschnitt 1 wird der Funktionsbereich 5 am geöffneten Behälter sichtbar bzw. während desselben Handgriffs, mit dem der Behälter geöffnet wird, wird dabei auch der erste Teilabschnitt 21 des Vorratsetiketts 20 als Greiflasche 26 zugänglich. Der dabei zugleich freigelegte Funktionsbereich 5 ist für eine Vielzahl von Einsatzzwecken verwendbar. Er kann beispielsweise mit einer Beschriftung 31 versehen sein oder mit einer sonstigen Farbschicht 34, wobei letztere zugleich auch eine als Sensorschicht 36 dienende Farbstoffschicht zum Nachweis bzw. zur Messung und/oder Anzeige eines Parameters sein kann. Die Beschriftung, Farbschicht oder Sensorschicht kann beispielsweise als Kennzeichnung dafür dienen, dass der Behälter bereits geöffnet und/oder benutzt worden ist oder sein Inhalt möglicherweise nicht mehr im ursprünglichen garantierten Qualitäts- und/oder Sterilitätszustand ist.

Auch auf der Außenfläche des Vorratsetiketts ― sowohl seines ersten als auch seines zweiten Teilabschnitts 21, 22 ― können geeignete Beschriftungen vorgesehen sein. Beispielsweise kann auf dem Vorratsetikett 20 eine Beschriftung vorgesehen sein, die anzeigt, in welcher Richtung der zweite Behälterteil von dem ersten abzuziehen ist oder dass der Behälter noch ungeöffnet ist. Nachdem das Vorratsetikett vom etikettierten Gegenstand entfernt wurde, ist es nicht mehr ohne Weiteres ersetzbar. Weiterhin ist am Umfang des ersten Behälterteils nun die Beschriftung 31 oder jedenfalls die Oberfläche des Funktionsbereichs 5 sichtbar, die beispielsweise auf den gebrauchten Zustand des Behälters und/oder seines Inhalts hinweist. Insbesondere im Bereich des Funktionsbereichs 5 können daher beliebige Erstöffnungsnachweismittel 33 ausgebildet sein, etwa eine Farbschicht 34 oder eine Sensorschicht 36 zum Nachweis einer die Haltbarkeit oder Gebrauchsfähigkeit des Medikaments beeinflussenden Temperaturüberschreitung oder Temperaturunterschreitung während der vorherigen Lagerung, zum Nachweis des Kontakts mit der Außenluft, zum Nachweis einer Einstrahlung von Licht oder von UV-Strahlung auf der Fläche des Funktionsbereichs 5 oder zur Anzeige eines bestimmten pH-Werts oder eines sonstigen Parameters. Der Funktionsbereich 5 kann ebenfalls Aufwerfungen 35 oder sonstige Erhebungen aufweisen, die beim Herübergleiten des ersten Teilabschnitts 21 des Vorratsetiketts 20 ein hörbares Geräusch erzeugen, um das medizinische Personal auch akustisch auf den geöffneten Zustand hinzuweisen, etwa um Verletzungen durch unnötiges Greifen nach einer längst entfernten Schutzkappe einer Spritzennadel zu vermeiden. Die obige Aufzählung möglicher Anwendungen des Funktionsbereichs 5, sei es unterhalb oder oberhalb des ersten Teilabschnitts 21 des Vorratsetiketts 20 am etikettierten Behälter, ist nicht abschließend, sondern lediglich exemplarisch.

Die in den bisherigen Ausführungen zu Figur 1 genannten Merkmale können einzeln oder in Kombination miteinander auch auf jede andere Ausführungsform der Figuren, der Ansprüche oder der übrigen Beschreibung übertragen werden.

Figur 2 zeigt zu dem Ausführungsbeispiel aus Figur 1 noch eine schematische Draufsicht auf die Innenseite 10b bzw. Rückseite des Etiketts 10 sowie in schematischer Querschnittsansicht einen Behälter 50, dessen Umfangsfläche mit dem Etikett umwickelt bzw. beklebt wird. Hier ist als Behälter 50 beispielsweise ein Injektionsstift 58 dargestellt; der Behälter kann aber ebenso eine Ampulle, ein Vial bzw. Injektionsfläschchen, eine Spritze oder ein sonstiger ein-, zwei- oder mehrteiliger Behälter für ein Pharmazeutikum, eine Flüssigkeit oder einen sonstigen Inhalt sein, der bestimmungsgemäß in zumindest zwei aneinander montierte Behälterteile aufzutrennen ist oder bei dem bestimmungsgemäß zwei Behälterteile voneinander zu trennen sind. Der Behälter 50 umfasst zwei Behälterteile 51 und 52 oder ist jedenfalls in diese spaltbar oder zertrennbar, beispielsweise in einen Hauptkörper 61, in dem der Behälterinhalt angeordnet ist, und einen Behälterverschluss 62, etwa in Form einer Kappe, eines Deckels oder dergleichen. Insbesondere handelt es sich um einen genormten pharmazeutischen Behälter, bei dem auch der Übergang 60 zwischen beiden Behälterteilen ringförmig verläuft und entlang des Umfangs jeweils eine gleichbleibende Position x1 entlang der axialen Richtung a bzw. x besitzt. Diese axiale Richtung a ist beispielsweise die Symmetrierichtung des genormten, weitgehend rotationssymmetrischen Behälters oder sonstigen Gegenstands. Das Etikett 10 wird mit der in Figur 2 dargestellten Rückseite 10b auf die Umfangsfläche des ersten Behälterteils 51 so aufgeklebt, dass der in Figur 2 nach links weisende Rand des ersten Etikettenabschnitts 1, d.h. also des Wicklungsabschnitts 3, bei der Position x1 den Übergang 60 zwischen beiden Behälterteilen 51, 52 umläuft. Dieser Übergang 60 ist die von außen sichtbare Grenze zwischen beiden Behälterteilen, an der diese beim Öffnen des Behälters auseinanderbewegt werden. Das Etikett 10 wird beispielsweise mit dem in Figur 2 oben dargestellten Rand des ersten Etikettenabschnitts 1 zuerst aufgeklebt. Nach einer Umrundung des ersten Behälterteils 1 durch den ersten Wicklungsabschnitt U1 für die erste Umwicklung kommt das Etikett auf sich selbst zu liegen. Dabei kommt der innerhalb des zweiten Wicklungsabschnitts U2 für die zweite, hier unvollständige Umwicklung gelegene zweite Etikettenabschnitt 2, nämlich das Vorratsetikett 20 mit seinem zweiten Etikettenabschnitt 22, auf dem zweiten Behälterteil 52 zu liegen. Zugleich kommt der erste Teilabschnitt 21 des Vorratsetiketts 20 auf einer Unterlagenfläche 15 zu liegen, die vorzugsweise als Funktionsbereich 5 gestaltet ist.

Auf der Unterseite 10b des Etiketts 10 in Figur 2 sind die ohne Schraffierung dargestellten Bereiche der Grundfläche G klebend ausgebildet, also beispielsweise mit einer Klebstoffschicht bedeckt. Zumindest der erste Teilabschnitt 21 des Vorratsetiketts 20 ist jedoch unterseitig nichtklebend, d.h. unterseitig beispielsweise ohne Klebstoffschicht ausgebildet oder jedenfalls mit einer Klebstoffabdeckung oder Antihaftschicht 18 bedeckt. Der erste Etikettenabschnitt 1, d.h. der Wicklungsabschnitt 3 ist somit am ersten Behälterteil 51 befestigt, wohingegen das Vorratsetikett 20 nur mit seinem zweiten Teilabschnitt 22 aufgeklebt ist, und zwar auf den zweiten Behälterteil 52. Dabei umgibt der zweite Abschnitt 22 des Vorratsetiketts 20 nur einen Teil des Umfangs des zweiten Behälterteils 52, wodurch auch Radienunterschiede zwischen beiden Behälterteilen 51, 52, sei es direkt am Übergang bei x1 oder in axialer Richtung beabstandet davon, leichter überbrückt werden können, ohne einen störenden Faltenwurf im Etikett 10 zu erzeugen. Im zweiten Vorratsetikettenabschnitt 22 können zudem an den Rändern noch Einkerbungen ausgebildet sein, um selbst bei besonders großen Radienunterschieden zwischen den Behälterteilen Faltenbildungen zu verhindern.

Beim Auseinanderziehen beider Behälterteile wird die erste Schwächungslinie S1 am ersten Teilabschnitt 21 um das Vorratsetikett 20 herum aufgerissen und der Teilabschnitt 21, der vorher außen auf dem Funktionsbereich 5 ruhte, von diesem in axialer Richtung abgestreift. Der darunter gelegene Flächenabschnitt mit dem Funktionsbereich 5 dient hier als Unterlagenfläche 15 für den ersten Teilabschnitt 21 des Vorratsetiketts 20.

Sofern vorgesehen ist, das Etikett alternativ mit seinem in Figur 2 unten dargestellten Rand des Wicklungsabschnitts 3 zuerst aufzukleben, wird der erste Teilabschnitt 21 ebenfalls unterseitig sowie oberseitig nichtklebend ausgebildet; zusätzlich ist dann aber auch die Unterseite des Funktionsbereichs 5 (und natürlich auch seine freiliegende Oberseite) nichtklebend. Im diesem zweiten Fall wird beim Abziehen des Behälterverschlusses 62 erst der erste Vorratsetikettenabschnitt 21 freigelegt; im ersten Fall hingegen wird der Funktionsbereich 5 freigelegt; je nachdem, ob der erste Funktionsbereichs 5 oder der erste Teilabschnitt 21 des Vorratsetiketts 20 außen liegt.

Der in Figur 2 unten dargestellte Wicklungsabschnitts U2 für die zweite, unvollständige Umwicklung braucht nicht weiter nach unten zu ragen als das Vorratsetikett selbst, sondern das Etikett kann alternativ auch mit dem Vorratsetikett 2 bzw. seiner in Figur 2 unteren Kante und auf gleicher Höhe im ersten Etikettenabschnitt 1 enden. Dessen Umwicklungsstreifen 3 reicht dann zumindest an einem Rand - hier am unteren Rand ― in Umfangsrichtung nicht über den ersten Teilabschnitt 21 hinaus. In dieser Weise ist auch jede andere Ausführungsform der Figuren, der Ansprüche und der Beschreibung abwandelbar, d.h. das Vorratsetikett kann an einem Rand bzw. einem in Umfangsrichtung des Behälters gelegenen endseitigen Bereich des Etiketts 10 angeordnet sein.

Die bis hierhin beschriebenen Merkmale der ersten Ausführungsform lassen sich ebenso auf die Ausführungsformen der übrigen Figuren übertragen; insoweit wird im nachstehenden Text auf Wiederholungen verzichtet.

Figur 3 zeigt ein zweites Ausführungsbeispiel, bei dem der zweite Etikettenabschnitt 2 außer dem Vorratsetikett 20 auch noch einen Umwicklungsstreifen 4 aufweist; dieser ist durch eine Hauptschwächungslinie S0 mit dem Umwicklungsstreifen 3 des ersten Etikettenabschnitts 1 verbunden. Die Hauptschwächungslinie S0 erstreckt sich zumindest auf einer Seite des Vorratsetiketts 20, und zwar zumindest in Richtung des Funktionsbereichs 5, der im nachstehenden Text als erster Funktionsbereich bezeichnet wird. Ihm liegt auf der anderen Seite der Hauptschwächungslinie S0 ein weiterer Funktionsbereich 7 gegenüber, der beim Umwickeln des zweiten Behälterteils 52 durch den zweiten Etikettenabschnitt 2 mit dem zweiten Teilabschnitt 22 des Vorratsetiketts 20 zur Deckung kommt. Der weitere Funktionsbereich 7 dient insbesondere als Unterlage für den unterseitig klebenden zweiten Teilabschnitt 22 des Vorratsetiketts, der auf den weiteren Funktionsbereich 7 ablösbar aufgeklebt ist. Zusätzlich ist der zweite Vorratsetikettenabschnitt 22 auch durch weitere Schwächungslinien S2 mit dem zweiten Umwicklungsstreifen 4 bzw. dessen beidseitigen Teilabschnitten verbunden. Beim Abziehen des Vorratsetiketts 20 mittels der freigelegten Grifflasche 26 werden die weiteren Schwächungslinien S2 durchtrennt. Die übrigen Schwächungslinien S0 und S1 sind bereits durchtrennt, sobald der zweiteilige Behälter geöffnet ist; dadurch wird der erste Teilabschnitt 21 freigelegt.

Im Bereich zwischen den Positionen x1 und x2 ist der erste Teilabschnitt 21 des Vorratsetiketts 20, der den in den ersten Etikettenabschnitt 1 hineinragenden Vorsprung des zweiten Etikettenabschnitts 2 bildet, in Umfangsrichtung U bzw. der zweiten Richtung y von beiden Seiten durch den ersten Etikettenabschnitt 1 umgeben. Im Bereich zwischen den Koordinaten bzw. Positionen x0 und x1 ist nur der zweite Etikettenabschnitts 2 angeordnet und im Bereich zwischen den Positionen x2 und x3 nur der erste Etikettenabschnitt 1. Im mittleren Bereich zwischen diesen beiden Endbereichen liegt der Bereich, innerhalb dessen beide Etikettenabschnitte 1, 2 ineinandergreifen. Dabei greift das Vorratsetikett 20 mit seinem ersten Teilabschnitt 21 zwischen zwei Teilabschnitte des ersten Etikettenabschnitts 1 ein, zwischen denen die Einbuchtung bzw. der in Richtung von x3 zurückversetzte Teil des ersten Etikettenabschnitts 1 liegt.

Bei dem Vorratsetikett handelt es sich um einen Etikettenbereich, der bestimmungsgemäß von dem ersten Etikettenabschnitt 1 abzutrennen ist und ferner zum Aufkleben auf einen anderen Gegenstand, d.h. als Belegetikett weiterzuverwenden ist. Hierzu ist das Vorratsetikett auch noch von dem übrigen Teil des zweiten Etikettenabschnitts 2 abzutrennen, jedenfalls sofern letzterer noch weitere Teile als das Vorratsetikett umfasst. Der erste Teilabschnitt 21 des Vorratsetiketts ist ein Teilbereich des Gesamtetiketts, der eine hinreichend große Fläche besitzt, um als Anfasslasche bzw. Greiflasche dienen zu können, d.h. der bestimmungsgemäß von Hand zu greifen und/oder mit der Hand von dem zweiten Etikettenabschnitt 2 und/oder von dem zweiten Behälterteil 52 abzuziehen ist. Der erste Teilabschnitt 21 des Vorratsetiketts ist zudem ein Teilbereich des Gesamtetiketts, der groß genug ist, um bestimmungsgemäß als Träger für eine Beschriftung dienen zu können. Dabei kann der erste Teilabschnitt 21 und seine Beschriftung je nach Umwicklungsrichtung bereits unmittelbar beim Verspenden des Gesamtetiketts auf dem Behälter sichtbar sein oder erst beim Öffnen, d.h. Zertrennen des Behälters zum Vorschein kommen. Die Anmerkungen dieser beiden letzten Absätze gelten entsprechend auch für die übrigen Figuren und sonstigen Ausführungsformen dieser Anmeldung.

Figur 3 zeigt noch eine unterseitige Antihaftschicht 18 bzw. Klebstoffheutralisationsschicht, die insbesondere unter dem ersten Teilabschnitt 21 des Vorratsetiketts 20 sowie entlang eines Streifens einer gewissen Toleranzbreite T entlang der Hauptschwächungslinie S0 vorgesehen ist. Der Streifen der Breite T dient zum Ausgleich von Herstellungstoleranzen beim Umkleben des Gegenstands in Bezug auf die Position x1. Für die Antihaftschicht 18 ist ein Silikonlack einsetzbar; ebenso auch auf der Unterseite des Abreißstreifens bzw. der Greiflasche 26 des Vorratsetiketts 20. Als Funktionsmerkmal bzw. Funktionselement für den ersten Funktionsbereich 5 kommt jedes der bis hierhin bereits aufgezählten oder an späterer Stelle noch beschriebenen Funktionselemente bzw. -merkmale in Betracht; gleiches gilt für die Figuren 5 und 6. Die in Figur 3 dargestellte unterseitige Antihaftschicht 18 bzw. deren Teilbereiche unter den jeweiligen Flächenabschnitten sind ebenso auf die übrigen Figuren übertragbar; auch wenn dort nicht eingezeichnet.

Die graphisch kürzer dargestellten Linienabschnitte der beiden weiteren Schwächungslinien S2 deuten an, dass die weiteren Schwächungslinien S2 reißfester ist als die Schwächungslinien S0 und S1 und somit erst bei größerem Kraftaufwand bzw. erst beim manuellen Abziehen des Vorratsetiketts einreißen, aber nicht schon beim bloßen Auseinanderziehen beider Etikettenteile 1, 2 voneinander, wenn der Behälters geöffnet wird. Die Perforationen entlang S0 und S1 weisen daher pro Längenabschnitt weniger und/oder schmalere Überbrückungsbereiche bzw. je nach Ausführungsform längere Stanzlinienabschnitte zwischen den Brückenbereichen auf als die Perforationen entlang S2.

Figur 4A zeigt eine Querschnittsansicht durch einen mit dem Etikett gemäß Figur 3 oder gemäß den Figuren 1 und 2 umklebten zweiteiligen Gegenstand (vgl. Figur 2), und zwar in der Schnittebene zwischen den Positionen x1 und x2. Der Gegenstand bzw. seine Außen- oder Umfangsfläche kann zylindrisch, insbesondere kreiszylindrisch, oder konisch oder in sonstiger Weise geformt sein, insbesondere auf eine Weise, dass die Umfangsfläche mit einem Überrundumetikett umwickelbar, d.h. rundherum etikettierbar ist. In Figur 4A ist der um den ersten Behälterteil 51 herumgewickelte und aufgeklebte erste Etikettenabschnitt 1 bzw. dessen Umwicklungsstreifen 3 sowie der aus axialer Richtung in diesen hineinragende erste Teilabschnitt 21 des Vorratsetiketts erkennbar. Letzterer ist, falls die gesamte Unterseite des Etiketts mit einer Klebstoffschicht versehen ist, darunter noch mit einer Antihaftschicht 18 versehen, die schraffiert dargestellt ist. Der erste Teilabschnitt 21 des Vorratsetiketts liegt auf dem als Unterlagenfläche 15 dienenden ersten Funktionsbereich 5 auf und wird tangential in axialer Richtung von diesem abgestreift, sobald der Behälter geöffnet wird und dabei die ersten Schwächungslinien S1 aufreißen.

Figur 4B zeigt eine Querschnittansicht eines mit dem Etikett gemäß Figur 3 umklebten Gegenstands im Bereich des zweiten Behälterteils 52 zwischen den Positionen x0 und x1. Dort ist der zweite Teilabschnitt 22 des Vorratsetiketts auf dem weiteren Funktionsbereich 7 angeordnet und an der gemeinsamen Grenzfläche zumindest stellenweise durch eine Klebstoffschicht 9 ablösbar aufgeklebt. An den einander zugewandten Grenzflächen ist das Etikett so ausgebildet, dass das Vorratsetikett von dem weiteren Funktionsbereich 7 ablösbar und mittels der unterseitigen Klebstoffschicht 9 auf einen weiteren Gegenstand aufklebbar ist. Vorzugsweise ist oben auf dem weiteren Funktionsbereich 7 eine Antihaftschicht 8 vorgesehen. Die weiteren Schwächungslinien S2 sind so beschaffen, dass sie beim Öffnen des Behälters noch nicht aufreißen. Damit bleiben sie als Sollrisslinien zum manuellen Abreißen des Vorratsetiketts vom Umwicklungsstreifen 4 des zweiten Etikettenabschnitts 2 (bzw. gemäß den Figuren 1 und 2 auf dem zweiten Behälterteil 52) vorerst unversehrt erhalten.

Für das Ausführungsbeispiel der Figuren 1 und 2 wäre Figur 4B dahingehend abzuwandeln, dass der Umwicklungsstreifen 4 fehlt und der zweite Vorratsetikettenabschnitt 22 direkt auf dem zweiten Behälterteil 52 aufliegt. Bei Figur 4A ergibt sich hingegen keine Änderung.

Die Antihaftschicht 8, beispielsweise ein gedruckter Silikonlack, kann wahlweise vollflächig oder partiell, d.h. auf der gesamten oberseitigen Fläche des weiteren Funktionsbereichs 7 oder auf einem Teil davon ausgebildet sein.

Die Oberseite des weiteren Funktionsbereichs 7 wird erst nach dem Abziehen des Vorratsetiketts vom Umwicklungsstreifen 4 bzw. dem damit umklebten zweiten Behälterteil 52 sichtbar. Der zweite Funktionsbereich 7 kann ebenso wie der erste Funktionsbereich 5 eine Beschriftung tragen. Der erste Funktionsbereich 5 wird allerdings spätestens beim Öffnen des zweiteiligen Behälters freigelegt, wenn als unvermeidliche Folge der axialen Zugbewegung oder des sonstigen Handhabungsschrittes zum Öffnen des Behälters das Vorratsetikett 20 sich als Ganzes, d.h. einschließlich seines ersten Teilabschnitts 21, von dem ersten Etikettenabschnitt 1 löst. Der erste Funktionsbereich 5 wird somit freigelegt, sobald der darüber befindliche, als Greiflasche 26 nutzbare Vorsprung des zweiten Etikettenabschnitts 2 seitlich weggezogen wird; der zweite Teilabschnitt 22 hingegen erst beim manuellen Abziehen des Vorratsetiketts vom zweiten Behälterteil 52.

Zweckmäßigerweise umläuft das Vorratsetikett in Umfangsrichtung U nur einen relativ kleinen Winkelbereich, um das Abheben seines Etikettenteils 22 und das Aufreißen der weiteren Schwächungslinien S2 nicht durch eine zu große Gesamtkrümmung und demzufolge zu hohe Verwindungssteifigkeit des Vorratsetiketts zu behindern. Das Vorratsetikett umläuft beispielsweise einen Winkelbereich von zwischen 30° und 120° des gesamten Außenumfangs von 360°, vorzugsweise einen Winkelbereich von 45° bis 90°.

Die beiden Behälterteile werden im Auslieferungszustand oder jedenfalls nach der Etikettierung durch das Etikett 10 zusammengehalten, und der erste Funktionsbereich 5 bedeckt den ersten Teilabschnitt 21 und blockiert die Sicht auf den ersten Funktionsbereich 5 ―jedenfalls soweit die Folie 101 der Materiallage 100 intransparent ist oder zumindest eine intransparente Bedruckung auf ihrer Außenseite im Bereich der Greiffläche 26 vorgesehen ist oder soweit die Materiallage eine ohnehin undurchsichtige Papierbahn ist. Beim Öffnen des Behälters wird die untere Lage, hier also insbesondere der erste Funktionsbereich 5 freigelegt. Im ersten Funktionsbereich 5 kann bei jeder der in den Figuren dargestellten Ausführungsbeispielen ein Entwertungshinweis oder Erstöffnungshinweis untergebracht sein; beispielsweise in Form einer geeigneten Beschriftung 31, eines VOID-Folienbereichs 32, einer Farbstoff- bzw. Farbschicht 34, einer Sensorschicht 36 oder eines sonstigen Erstöffnungsnachweismittels 33. Auch der weitere Funktionsbereich 7 kann eines der obigen Funktionselemente 31 bis 36 aufweisen, insbesondere eine Beschriftung 31 oder eine Farbstoffschicht 34.

Die Unterseite des ersten Teilabschnitts 21 des Vorratsetiketts, die auf dem ersten Funktionsbereich 5 zu liegen kommt, sollte vorzugsweise nichtklebend, d.h. unterseitig klebstofffrei sein und beispielsweise eine unterseitige Antihaftschicht, Klebstoffabdeckung oder Klebstoffneutralisierungsschicht aufweisen. Dennoch können optional auch Teilflächen des ersten Teilabschnitts 21 unterseitig klebend oder jedenfalls haftend sein, solange das seitliche Hinübergleiten des Teilabschnitts 21 insgesamt über den ersten Funktionsbereich 5 und das Aufreißen der Schwächungslinien S1 beim Auseinanderziehen beider Behälterteile 51, 52 nicht beeinträchtigt wird. Beispielsweise können Schriftzüge wie beispielsweise "VOID" oder sonstige irreversible Erstöffnungshinweise unter Zuhilfenahme lokaler Haftbereiche oder Klebstoffauftragungen oder sonstige beidseitig haftende Zwischenschichten auf der Unterseite des ersten Teilabschnitts 21 und/oder auf der Oberseite des ersten Funktionsbereichs 5 ausgebildet sein. Nachdem der zweiteilige, mit dem Etikett umklebte Behälter geöffnet und das Vorratsetikett 20 bestimmungsgemäß von dem zweiten Behälterteil 52 entfernt und anderweitig verwendet wurde, fehlt die vorherige Abdeckung auf dem ersten Funktionsbereich 5 und, soweit je nach Ausführungsform vorhanden, auch auf dem weiteren Funktionsbereich 7, und zwar auch dann, wenn der zweiteilige Behälter später wieder verschlossen, d.h. zusammengesetzt wird.

Alle obigen Ausführungen zu den Figuren 3 bis 4B gelten in gleicher Weise auch für die Ausführungsbeispiele der übrigen Figuren, Ansprüche und Beschreibungsteile.

Figur 5 zeigt ein drittes Ausführungsbeispiel eines Etiketts zum mehr als zweimaligen Umwickeln zumindest eines ersten Behälterteils. Dementsprechend umfasst die Grundfläche G des Etiketts 10 zwei Wicklungsbereiche U1, U2 für jeweils eine vollständige Umwicklung des gesamten Umfangs von 360° des Behälters sowie einen dritten Wicklungsbereich U3 für eine weitere, vorzugsweise nur teilweise Umwicklung des Behälters.

Im dritten Wicklungsbereich U3 ist ein zweiter Funktionsbereich 6 untergebracht, wobei der als Greiflasche 26 nutzbare erste Teilabschnitt 21 des Vorratsetiketts 20 innerhalb der Etikettengrundfläche G nun zwischen dem ersten Funktionsbereich 5 und dem zweiten Funktionsbereich 6 angeordnet ist. Beim Umwickeln des ersten Behälterteils 51 kommen der erste Funktionsbereich 5, der erste Teilabschnitt 21 und der zweite Funktionsbereich 6 aufeinander zu liegen ― in dieser oder in der umgekehrten Reihenfolge; je nachdem, ob das Etikett zuerst mit dem Abschnitt U1 oder U3 beginnend um den Behälter geklebt wird.

Figur 5 zeigt die Draufsicht auf die Außenseite 10a des Etiketts 10. Der zweite Funktionsbereich 6 jedoch, dessen Position innerhalb der Grundfläche G des Etiketts 10 in Figur 5 ebenfalls mit dargestellt ist, befindet sich auf der entgegengesetzten Innenseite 10b bzw. Unterseite des Etiketts 10. Der erste Funktionsbereich 5 hingegen ist auf der Außenseite 10a angeordnet. Beide Funktionsbereiche 5, 6 sind daher im aufgespendeten Etikett dem ersten Teilabschnitt 21 des Vorratsetiketts 20 (und nach dessen Herausziehen einander) zugewandt. Sofern alternativ das Etikett zum Umwickeln beginnend mit dem den zweiten Funktionsbereich 6 umgebenden Wicklungsbereich U3 zuerst ausgebildet ist, ist der zweite Funktionsbereich 6 auf der Außenseite und der Funktionsbereich 5 auf der Innenseite angeordnet. In beiden Alternativfällen jedoch befinden sich die Funktionsbereiche 5, 6 auf entgegengesetzten Flächen 10a, 10b des Etiketts 10 bzw. der Materialbahn 100.

Im ersten Funktionsbereich 5 können Merkmale bzw. Elemente 31 bis 36 vorgesehen sein, wie sie schon beim Funktionsbereich 5 der Figuren 1 bis 4B aufgezählt worden sind. Die Gestaltung des Etiketts 10 mit drei Umwicklungsabschnitten U1, U2, U3 und demzufolge mit zwei übereinander gestapelten Funktionsbereichen 5, 6 bietet jedoch noch weitere Möglichkeiten hinsichtlich der Ausgestaltung der Funktionsbereiche 5 und 6. Wird nämlich der Behälter geöffnet und der erste Teilabschnitt 21 des Vorratsetiketts 20 zwischen den Funktionsbereichen 5, 6 herausgezogen, sind diese nicht länger voneinander getrennt und/der kommen in Kontakt miteinander. Daher können zweikomponentige Indikatorsysteme im Etikett 10 ausgebildet werden, wobei beispielsweise der erste Funktionsbereich 5 eine erste Indikatorkomponente K1 und der zweite Funktionsbereich 6 eine zweite Indikatorkomponente K2 aufweist. Ferner ist es auch möglich, den zweiten Funktionsbereich 6 oder den gesamten Wicklungsbereich U3 als transparentes Sichtfenster zum Betrachten des ersten, unteren Funktionsbereichs 5 zu gestalten. Außerdem ist wegen des zusätzlichen dritten Wicklungsbereichs U3 der Materialbahn im Bereich des zweiten Funktionsbereichs 6 das einmal herausgezogene Teilstück 21 des Vorratsetiketts 20 nicht mehr ohne Weiteres in den Schlitz zwischen die Umwicklungsbereiche U1 und U3 einführbar, ohne sichtbare Aufreißspuren oder Stauchungen zu erzeugen, die durch den ggfs. transparenten Funktionsbereich 6 bzw. den transparenten Umwicklungsabschnitt U3 hindurch sichtbar bleiben. Dadurch wird ein noch schwerer zu umgehender Erstöffnungsnachweis geschaffen. Im Übrigen wird zu Figur 5 auf alle Erläuterungen zu den Figuren 1 und 2 verwiesen, zumal auch das Etikett der ersten Ausführungsform die Umwicklungsabschnitte U1 und U2 sowie das Vorratsetikett 20 aufweist.

Figur 6 zeigt eine vierte Ausführungsform eines Etiketts, das nicht nur den dritten Wicklungsbereich U3 mit umfasst, sondern bei dem auch ― wie im zweiten Ausführungsbeispiel aus Figur 3 ― der zum Aufbringen auf den zweiten Behälterteil 52 dienende zweite Etikettenabschnitt 2 zusätzlich zu dem Vorratsetikett 20 noch einen zweiten Wicklungsabschnitt 4 umfasst. Insoweit sind auf Figur 6 nicht nur die Merkmale und Erläuterungen des ersten und des dritten Ausführungsbeispiels (Figuren 1 und 2 sowie 5) übertragbar, sondern ebenfalls diejenigen des zweiten Ausführungsbeispiels (Figur 3). Im Unterschied zu Figur 3 allerdings ist der zweite Wicklungsbereich U2 für eine vollständige Umwicklung ausreichend lang; zumindest im Bereich des ersten Etikettenabschnitts 1. Weiterhin ist ein dritter Wicklungsbereich U3 vorgesehen. Der zweite Teilabschnitt 22 des Vorratsetiketts 20 wird nicht durch einen dritten Wicklungsbereich U3 überdeckt, falls er später zwischen den weiteren Schwächungslinien S2 nicht axial, sondern nach außen abgezogen werden können soll. Dennoch ist Figur 6 auch dahingehend abwandelbar, dass der Wicklungsbereich 4 des zweiten Etikettenabschnitts 2 auch einen dritten Wicklungsbereich umfasst, der auf dem zweiten Vorratsetikettenabschnitt 22 zu liegen kommt. Das überdeckte Vorratsetikett ist dann in axialer Richtung herauszuziehen bzw. parallel zu den Schwächungslinien S2 vom zweiten Behälterteil abzuziehen.

Abweichend von Figur 6 kann der zweite Wicklungsabschnitt 4 im Bereich des ersten Wicklungsbereichs U1 entfallen ohne einen besonders ausgebildeten weiteren Funktionsbereich 7 ausgebildet sein oder ganz entfallen. Im Übrigen sind die in den bisherigen Figuren angedeuteten Grenzlinien zwischen den Wicklungsbereichen U1, U2 und teils auch U3 an dem Etikett 10 nicht notwendigerweise eigens markiert; sie ergeben sich aber durch die maßgeschneiderte Anfertigung des Pharma-Etiketts für den jeweiligen genormten pharmazeutischen Behälter 50, etwa die Ampulle 55, das Vial 56, die Spritze 57 oder den Injektionsstift 58.

Figur 7 zeigt eine schematische Querschnittsansicht eines auf den Außenumfang eines Behälters 50 aufgeklebten Etiketts 10 (hier beispielsweise gemäß Figur 6), welches für mehr als zwei Umwicklungen des Behälters 50 vorgesehen ist. Die gezeigte Schnittansicht bzw. Teilansicht verläuft parallel zur axialen Richtung a. In Figur 7 rechts von bzw. auf einer Seite von der Position x1, die der Position des Übergangs 60 zwischen beiden Behälterteilen 51, 52 entspricht, sind im Querschnitt die auf dem Außenumfang des ersten Behälterteils 51 aufeinander liegenden Wicklungsbereiche U1, U2 und U3 des ersten Etikettenabschnitts 1 bzw. des ersten Umwicklungsstreifens 3 erkennbar und ebenfalls - im mittleren Wicklungsbereich U2 - der sich zwischen den Positionen x1 und x2 erstreckende erste Teilabschnitt 21 des Vorratsetiketts 20. Er liegt im ersten Grundflächenbereich G1, gehört aber zu dem durch die Schwächungslinien vom ersten Etikettenabschnitt 1 abgegrenzten zweiten Etikettenabschnitt 2, der beim Öffnen des Behälters mit abgezogen wird und danach an der Kappe, dem Deckel oder dem sonstigen zweiten Behälterteil 52 verbleibt. Der zwischen den Wicklungsbereichen U1 und U3 angeordnete erste Teilabschnitt 21 des Vorratsetiketts 20 wird durch die unvermeidliche Zwangsbewegung beim Öffnen des Behälters herausgezogen.

Die für drei Umwicklungen eines Medikamentenbehälters bestimmten Ausführungsformen der Figuren 5 und 6 können beispielsweise eingesetzt werden, um Sensoren oder sonstige Nachweissysteme mit zwei unterschiedlichen Komponenten in dem Etikett 10 unterzubringen, indem beispielsweise eine erste Indikatorkomponente K1 oberseitig im ersten Funktionsbereich 5 und eine damit reagierende bzw. reaktionsfähige zweite Indikatorkomponente K2 unterseitig im zweiten Funktionsbereich 6 vorgesehen wird. Zwischen den mit den Indikatorkomponenten K1, K2 bedeckten, einander zugewandten Flächenbereichen der Funktionsbereiche 5, 6 ist der erste Teilabschnitt 21 des Vorratsetiketts angeordnet, welcher die beiden Komponenten voneinander trennt, solange das etikettierte Produkt bzw. der Behälter 50 noch ungeöffnet ist. Optional kann der Teilabschnitt 21 oberseitig und unterseitig mit zusätzlichen Schichten versehen sein, wie in Figur 7 dargestellt ist; beispielsweise mit einer unterseitigen Beschichtung 11 und/oder einer oberseitigen Beschichtung 12. Die unterseitige Beschichtung 11 kann beispielsweise eine Klebstoff neutralisierende Schicht bzw. eine Klebstoffabdeckung oder eine sonstige Antihaftschicht, etwa aus Silikon oder einem silikonhaltigen Material sein. Auch die oberseitige Beschichtung 12 kann eine Antihaftschicht oder jedenfalls reibungsmindernde Schicht aus Silikon oder einem silikonhaltigen Material sein, um die nichtklebende Oberseite des ersten Teilabschnitts 21 noch glatter zu gestalten und die Reibung beim Herausziehen des ersten Etikettenabschnitts 21 weiter zu vermindern. Zudem ist der zweite Funktionsbereich 6 unterseitig ebenfalls nichtklebend.

Alternativ kann jedoch auch vorgesehen sein, dass eine der Schichten 11, 12 oder beide von ihnen so gestaltet sind, dass ihre Oberfläche eine größere Rauigkeit besitzt als die Folie 101 oder das Papier des Vorratsetiketts bzw. als die restliche Materiallage 100 des Etiketts 10. Beispielsweise kann durch eine kurzzeitige Temperaturerhöhung, die beim Herausziehen des ersten Etikettenabschnitts 21 durch die Reibungswärme entsteht, eine chemische Reaktion zwischen den beiden Indikatorkomponenten K1, K2 eingeleitet werden. In diesem Fall dienen die Flächen des ersten Teilabschnitts 21 des Vorratsetiketts 20 als Reibungs-, Heiz- oder Zündflächen. Anstelle von oder zusätzlich zu einem Temperatur erhöhenden Effekt kann auch die bloße mechanische Reibung beim Herausziehen des Vorratsetiketts benutzt werden, um eine Reaktion zwischen den Komponenten K1, K2 in Gang zu setzen, beispielsweise indem in Schutzkapseln eingekapselte Farbpigmente oder Substanzen einer oder beider Komponenten K1, K2 durch die beim Herausziehen des ersten Teilabschnitts 21 erzeugte Reibung freigesetzt werden, indem die Schutzkapseln zerdrückt und/oder ausgerissen werden. Damit lassen sich sogar beide Komponenten K1, K2 in demselben Funktionsbereich, beispielsweise dem unteren Funktionsbereich 5 anordnen, da erst die Reibung beim Herausziehen die Kapselhüllen zwischen beiden Komponenten K1, K2 beschädigt, zerstört oder jedenfalls öffnet. Der dritte Wicklungsbereich U3 dient dann lediglich dazu, eine ausreichend starke Kompression zwischen der unterseitigen Reibungsfläche 11 des Vorratsetiketts 20 und dem oberseitigen Funktionsbereich 5 darunter sicherzustellen.

Damit nach dem Entfernen des Vorratsetikettenabschnitts 21 keine sofortige, nach wenigen Sekunden oder Minuten bereits abgeschlossene Reaktion stattfindet, können die Indikatorkomponenten K1, K2 oder eine von ihnen mit dünnen Sperrschichten oder Deckschichten versehen sein, die sich bei Kontakt mit der anderen Komponente auflösen und so erst allmählich eine chemische oder sonstige Reaktion zwischen beiden Komponenten K1, K2 zulassen. Weiterhin kann eine Indikatorkomponente mit einer Barriereschicht beschichtet sein, die die zeit- und/oder temperaturabhängige Reaktion mit der zweiten Indikatorkomponente nach der Kontaktierung beeinflusst. Derartige Barriereschichten für Zeit- und/oder Temperaturindikatoren sind z.B. in WO 91/06853 beschrieben. Beispielsweise ist durch die Auswahl und Dicke des Materials für die Barriereschicht relativ exakt der Beginn und zeitliche Verlauf der Reaktion beider Indikatorkomponenten steuerbar.

Ferner können die mit den Indikatorkomponenten K1, K2 versehenen Funktionsbereiche 5, 6 oder einer von ihnen als Schichten mit einem Temperaturverhalten ähnlich wie dem von Wachs ausgebildet sein, d. h. als Schicht, die erst oberhalb einer bestimmten Grenztemperatur oder jedenfalls erst oberhalb der Raumtemperatur schmelzen bzw. flüssig oder fließfähig werden und die erst danach eine Reaktion zwischen den Indikatorkomponenten zulassen. Als chemische Reaktionen für die in dieser Anmeldung genannten Alternativen für zweikomponentige Indikatorsysteme kommen beispielsweise Säure-Base-Reaktionen in Betracht, insbesondere solche, die mit einem Farbumschlag verbunden sind. Beispielsweise können als Indikatorkomponenten K1 und K2 Phenolphtalein und Natriumhydrogencarbonat verwendet werden, um beispielsweise einen Farbumschlag von Farblos zu Rot zu erzeugen.

Die Indikatorkomponenten K1 und K2 können auch wie folgt ausgeführt sein. Die erste Indikatorkomponente kann eine Metallschicht oder eine Metall enthaltende Schicht oder eine metallisierte Folienschicht, vorzugsweise aus einer Polymerfolie, sein. Das Metall kann eines der Metalle Aluminium, Kupfer, Silber, Eisen, Magnesium, Zinn, Chrom, Zink, Nickel, Titan sein oder eine Legierung dieser vorgenannten Metalle. Die Dicke der Metallschicht beträgt 1 nm bis 1 mm, vorzugsweise 5 nm bis 0,5 mm.

Die zweite Indikatorkomponente kann eine dotierte Polymerschicht sein, wobei der Dotierstoff eine Säure, eine Base oder ein Salz ist. Das Polymer kann auch mit einer sauren oder basischen Gruppe funktionalisiert sein oder mit latent sauren oder latent basischen Gruppen funktionalisiert sein, beispielsweise mit photolatenten Säuren oder photolatenten Basen, die bei Bestrahlung mit Licht die Säure oder Base freisetzen.

Solche Indikatorkomponenten sind bekannt und beispielsweise in WO 2008/083926 beschrieben. Die Aktivierung des Zeit- und/oder Temperatur-Indikators erfolgt durch flächige Kontaktierung der ersten Indikatorkomponente mit der zweiten Indikatorkomponente, nachdem der Vorratsetikettenabschnitt 21 entfernt wurde. Nach der Kontaktierung der beiden Indikatorkomponenten erfolgt eine chemische Reaktion der beiden Reaktionskomponenten miteinander. Beispielsweise wird gemäß einer Ausführungsform eine Metallschicht der ersten Indikatorkomponente, die insbesondere eine glänzende Metallschicht sein kann, durch die Säure der zweiten Indikatorkomponente zeit- und/oder temperaturabhängig aufgelöst, was durch Detektion der sich verändernden optischen (Absorption, Transmission, Reflexion) und/oder elektrischen Eigenschaften (elektrischer Widerstand) messtechnisch erfasst, aber auch ohne zusätzliche Hilfsmittel mit dem bloßen Auge visuell verfolgt werden kann.

Alle hier oben aufgezählten Merkmale und Ausgestaltungen hinsichtlich der beiden Komponenten oder einer von ihnen sind nicht auf Figur 7 beschränkt, sondern sind ebenso auch auf die übrigen Figuren und Ausführungsbeispiele, insbesondere auf diejenigen der Figuren 5, 6 und 8 bis 10 übertragbar.

Schließlich kann auch ein akustischer Effekt erzeugt werden, indem wahlweise der erste Teilabschnitt 21 des Vorratsetiketts 20, der erste Funktionsbereich 5 und/oder der zweite Funktionsbereich 6 mit geometrischen Unebenheiten, beispielsweise Anstanzungen oder Aufwerfungen in einzelnen Folienbereichen bzw. Flächenbereichen versehen wird. Beispielsweise können abwechselnd oberseitige und unterseitige Anstanzungen oder sonstige Riffelungen im Teilabschnitt 21 des Vorratsetiketts vorgesehen sein, die quer zur axialen Richtung a verlaufen und durch die der Teilabschnitt 21 eine leicht wellenförmige Form bekommt ― jedenfalls im spannungsfreien Zustand, wenn er nicht noch in den engen Zwischenraum zwischen den Wicklungsbereichen U1 und U3 eingezwängt ist. Beim Herausziehen, d. h. Hinübergleiten über entsprechende Unebenheiten des ersten und/oder zweiten Funktionsbereichs 5, 6 entsteht dann ein hörbares Geräusch, das eine akustische Rückmeldung über die erfolgte Öffnung und somit die Gebrauchsfertigkeit des Medikaments im Behälter abgibt.

Die Beschichtungen 11, 12 des Vorratsetikettenabschnitts 21 können auch so gestaltet sein, dass sie diesem eine andere Krümmung verleihen als im aufgespendeten Zustand zwischen den Funktionsbereichen 5, 6 bzw. Wicklungsbereichen U1, U3 möglich. Beim Herausziehen des Teilabschnitts 21 aus dem ersten Etikettenabschnitt 1 am ersten Behälterteil 51 schnappt der Teilabschnitt 21 dann hörbar in seine spannungsfreie oder spannungsärmere Form um, wodurch ebenfalls ein hörbares Öffnungsgeräusch erzeugbar ist.

Gemäß noch einer weiteren Variante können die Schichten 11, 12 oder eine von ihnen auch magnetische Substanzen enthalten, insbesondere solche, die bereits vormagnetisiert sind, d.h. eine spontane Magnetisierung besitzen. Es können auch strukturierte Leiterbahnen oder sonstige leitfähige und/oder magnetische Strukturen auf den Teilabschnitt 21 des Vorratsetiketts und/oder auf einen oder beide Funktionsbereiche 5, 6 aufgedruckt oder anderweitig vorgesehen sein. Beim Herausziehen des Vorratsetikettenabschnitts 21 entsteht dann ein kurzzeitiger Induktionsstrom, der beispielsweise durch einen kleinen Sensor am umklebten Behälter erfasst und z.B. durch ein LCD-Display, eine Diode oder ein sonstiges Anzeigemittel des Gegenstands selbst angezeigt oder auf sonstige Art und Weise ausgelesen werden kann. Beispielsweise kann ein Injektionsstift einen Sensor unterhalb des durch den ersten Vorratsetikettenabschnitt 1 zu überklebenden Umfangsflächenbereichs aufweisen.

Anstelle zweikomponentiger Sensorsysteme können auch einkomponentige Sensoren, beispielsweise als Sensorschicht nur im ersten, unteren Funktionsbereich 5 verwendet werden, wohingegen der zweite Funktionsbereich 6 im Wicklungsbereich U3 lediglich als transparentes Sichtfenster, ggfs. mit einer eigenen Beschriftung benutzt wird. Die Schichten 6 und 12 in Figur 7 können dabei je nach Ausführungsform entfallen.

Insbesondere zeigen die Figuren 8 bis 10 hierzu einige Ausführungsbeispiele. Dargestellt sind jeweils die innerhalb des ersten Grundflächenbereichs angeordneten und beim Umkleben des ersten Behälterteils aufeinander zu liegen kommenden Bereiche, nämlich der erste Funktionsbereich 5 im Wicklungsbereich U1, der erste Teilabschnitt 21 des Vorratsetiketts im Wicklungsbereich U2 und der zweite Funktionsbereich 6 im Wicklungsbereich U3.

Gemäß Figur 8 ist die Materiallage 100, d. h. die Kunststofffolie 101 transparent, und zumindest im zweiten Funktionsbereich 6 ist die Folie frei von intransparenten, vollflächigen Bedruckungen. Der zweite Funktionsbereich 6 dient somit als Sichtfenster 30 zum Betrachten des darunter befindlichen Etikettenbereichs, wobei der zweite Funktionsbereich 6 optional eine Beschriftung 31 aufweisen kann. Unter ihm ist am ungeöffneten Gegenstand der erste Vorratsetikettenabschnitt 21 sichtbar, der beispielsweise in einer ersten Farbe (etwa Grün) gestaltet ist. Sobald dieser herausgezogen ist, wird darunter der erste Funktionsbereich 5 sichtbar, der in einer anderen Farbe (beispielsweise Rot) als der erste Vorratsetikettenabschnitt 21 gestaltet ist und/oder eine weitere Beschriftung 31 enthalten kann; beispielsweise eine Durchstreichung, die den Text der Beschriftung 31 des oberen, zweiten Funktionsbereichs optisch überlagert und so anzeigt, dass das Produkt im geöffneten Behälter nicht mehr steril ist. Hierzu kann beispielsweise im Sichtfenster 30 bzw. als Beschriftung 31 im zweiten Funktionsbereich 6 ein geeigneter Schriftzug wie z.B. "Steril" vorgesehen und im unteren, ersten Funktionsbereich 6 eine Durchkreuzung des Schriftzugs in gleicher Position vorgesehen sein.

Figur 9 zeigt eine schematische Draufsicht betreffend die Ausführungsform aus Figur 7. Gemäß Figur 9 sind im Flächenbereich der Funktionsbereiche 5 und 6 oder einem Teil davon zwei Indikatorkomponenten K1, K2 vorgesehen. Ansonsten wird auf die Erläuterung zu den Figuren 5 bis 7 verwiesen.

Figur 10 zeigt ein weiteres Beispiel, bei dem das Sichtfenster 30 unbeschriftet ist und dafür der erste Funktionsbereich 5 die eigentliche Beschriftung 31 aufweist. Dabei kann es sich beispielsweise um einen Identifizierungsschlüssel bzw. Identifizierungscode für das Etikett oder für das damit umklebte Produkt handeln, beispielsweise um einen über Internet oder E-Mail eingebbaren und/oder abrufbaren Code, bei dessen Vergleich mit den Herstellerangaben die Echtheit des Etiketts 10 oder des damit umklebten Produkts bzw. Behälters 50 verifizierbar ist. Eine solche Beschriftung 31 dient somit als Erstöffnungsnachweismittel 33; als weitere Erstöffnungsnachweismittel 33 können alternativ oder zusätzlich beispielsweise Farbschichten 34, ein VOID-Folienbereich 32 oder eine Sensorschicht 36 vorgesehen sein.

Im ersten Funktionsbereich 5 kann jedes geeignete Erstöffnungsnachweismittel oder sonstige Nachweismittel, etwa um die Haltbarkeit, den Alterungszustand eines Medikaments oder die bereits verstrichene Lagerungsdauer oder Benutzungsdauer anzuzeigen, vorgesehen sein. Dadurch kann beispielsweise eine erfolgte Licht- oder UV-Einstrahlung, der Kontakt mit Umgebungsluft, eine aufgetretene Temperaturüberschreitung oder Temperaturunterschreitung während der Lagerung oder nach dem Öffnen des Behälters oder ein sonstiger Effekt angezeigt werden. Je nach Ausführungsform kann es dabei zweckmäßig sein, den zweiten Funktionsbereich 6 transparent oder intransparent zu gestalten. Jedes der hier mit Bezug auf Figur 10 aufgezählten Nachweismittel kann auch für eine der Komponenten K1, K2 oder beide von aus Figur 7 bzw. 9 vorgesehen sein.

In allen Ausführungsformen dieser Anmeldung ist, auch wenn anders dargestellt, der erste Teilabschnitt 21 des Vorratsetiketts 20 an seinem Ende bei der Positionen x2 vorzugsweise etwas schmaler als an der Position x1, d.h. der Vorratsetikettenabschnitt 21 verjüngt sich umso mehr, je weiter er in den ersten Etikettenabschnitt 1 hineinragt. Dadurch ist er leichter und ohne Beschädigungen herausziehbar. Eine z.B. trapezförmige Geometrie des ersten Vorratsetikettenabschnitts 21 erlaubt eine genauere Kontrolle der Stärke der beim Herausziehen entstehenden Reibung und/oder Rückhaltekraft, ohne dass mechanische Verwerfungen oder gar Risse entlang der ersten Schwächungslinie S1 entstehen. Durch geeignete Formgebung der Grundfläche des Vorratsetikettenabschnitts 21 kann dieser zuverlässig unbeschädigt herausgezogen werden.

Weiterhin ist die Haltekraft der Schwächungslinien S2 auf die Haltekraft der Schwächungslinien S1 und ggfs. auch S0 abgestimmt und ggfs. zusätzlich auch auf die Klebkraft der unterseitigen Klebstoffschicht 9 des zweiten Teilabschnitts 22 des Vorratsetiketts 20 abgestimmt. Insbesondere ist die Haltekraft der Schwächungslinien S2 so bemessen, dass beim Abziehen des zweiten Etikettenabschnitts 2 von dem ersten Etikettenabschnitt 1 am umklebten Behälter die den ersten Teilabschnitt 21 des Vorratsetiketts 20 umgebende erste Schwächungslinie S1 und falls vorhanden (Figuren 3, 4 und 7) zugleich auch die Hauptschwächungslinie S1 zwischen den jeweiligen Umwicklungsstreifen 3, 4 der Etikettenabschnitte 1, 2 aufreißt, wohingegen die weiteren Schwächungslinien S2 unbeschädigt bleiben. Die weiteren Schwächungslinien S2 werden daher erst später, nämlich beim manuellen Abziehen des Vorratsetiketts 20 vom zweiten Behälterteil durchtrennt.

Im Übrigen ist die Vorderseite der in den Figuren 1, 3, 5 und 6 dargestellten Etiketten vorzugsweise mit Beschriftungsteilen versehen, insbesondere in Form von Bedruckungen. In den Figuren sind die Beschriftungen jedoch nicht eigens eingezeichnet.

### Bezugszeichenliste

- 1: erster Etikettenabschnitt
- 2: zweiter Etikettenabschnitt
- 3,4: Umwicklungsstreifen
- 5: erster Funktionsbereich
- 6: zweiter Funktionsbereich
- 7: weiterer Funktionsbereich
- 8: Antihaftschicht
- 9: Klebstoffschicht
- 10: Etikett
- 10a: Außenseite
- 10b: Innenseite
- 11: unterseitige Beschichtung
- 12: oberseitige Beschichtung
- 15: Unterlagenfläche
- 18: Antihaftschicht
- 19: Klebstoffschicht
- 20: Vorratsetikett
- 21: erster Teilabschnitt
- 22: zweiter Teilabschnitt
- 26: Greiflasche
- 30: Sichtfenster
- 31: Beschriftung
- 32: VOID-Folienbereich
- 33: Erstöffnungsnachweismittel
- 34: Farbschicht
- 35: Aufwerfung
- 36: Sensorschicht
- 40: Medikament
- 45: Flüssigkeit
- 50: Behälter
- 51: erster Behälterteil
- 52: zweiter Behälterteil
- 55: Ampulle
- 56: Vial
- 57: Spritze
- 58: Injektionsstift
- 60: Übergang
- 61: Hauptkörper
- 62: Behälterverschluss
- 100: Materialbahn
- 101: Kunststofffolie
- a: axiale Richtung
- G: Grundfläche
- G1: erster Grundflächenbereich
- G2: zweiter Grundflächenbereich
- K1: erste Indikatorkomponente
- K2: zweite Indikatorkomponente
- S0: Hauptschwächungslinie
- S1: erste Schwächungslinie
- S2: weitere Schwächungslinie
- T: Toleranzbreite
- U: Umfangsrichtung
- U1, U2, U3: Wicklungsbereich
- x: erste Richtung
- x0, x1, 2x, x3: Position
- y: zweite Richtung

## Patentansprüche

1. Etikett (10) für einen mehrteiligen oder in mehrere Teile teilbaren Behälter zur Aufbewahrung, Verabreichung, Entnahme und/oder Aufnahme eines Medikaments und/oder einer Flüssigkeit,
- wobei das Etikett (10) genau eine Materialbahn (100) aufweist, die einen ersten Etikettenabschnitt (1), der zum Befestigen an einem ersten Behälterteil eines Behälters bestimmt ist, und einen zweiten Etikettenabschnitt (2) enthält,
- wobei das Etikett (10) ein Überrundumetikett zum mehr als einmal vollständigen Umwickeln zumindest eines ersten Behälterteils ist, wobei der erste Etikettenabschnitt (1) zum Umwickeln des ersten Behälterteils bestimmt ist,
- wobei der zweite Etikettenabschnitt (2) ein heraustrennbares und auf einen weiteren Gegenstand aufklebbares Vorratsetikett (20) umfasst, das in der Materialbahn (100) ausgebildet ist und das einen ersten Teilabschnitt (21) und einen zweiten Teilabschnitt (22) aufweist,
- wobei der erste Teilabschnitt (21) des Vorratsetiketts (20) in den ersten Etikettenabschnitt (1) hineinragt, **dadurch gekennzeichnet, dass**
- der zweiten Etikettenabschnitt (2) zum Befestigen an einem zweiten Behälterteil des Behälters bestimmt ist,
- der zweite Teilabschnitt (22) des Vorratsetiketts (20) und/oder ein übriger Teil des zweiten Etikettenabschnitts (2) zum Befestigen an dem zweiten Behälterteil des Behälters bestimmt ist, der erste Teilabschnitt (21) des Vorratsetiketts (20) als Greiflasche (26) zum Abziehen des Vorratsetiketts (20) von einem Rest des zweiten Etikettenabschnitts (2) und/oder von dem zweiten Behälterteil zugänglich wird,
und das Etikett so ausgebildet ist, dass beim Auseinanderziehen des ersten und des zweiten Etikettenabschnitts zum Öffnen eines mit dem Etikett umklebten Behälters der erste und der zweite Etikettenabschnitt voneinander abreißen.

2. Etikett nach Anspruch 1, **dadurch gekennzeichnet,**
**dass** das Etikett (10) zwischen dem ersten Teilabschnitt (21) des Vorratsetiketts (20) und dem ersten Etikettenabschnitt (1) eine erste Schwächungslinie (S1) aufweist.

3. Etikett nach Anspruch 1 oder 2, **dadurch gekennzeichnet,**
**dass** in einer ersten Richtung (x), die eine axiale Richtung eines mit dem Etikett (10) zu umklebenden Behälters vorgibt, der erste Etikettenabschnitt (1) an einer ersten Position (x1) endet, wohingegen das Vorratsetikett (20) in der ersten Richtung (x) eine Ausdehnung besitzt, die sich zu beiden Seiten der ersten Position (x1) erstreckt, wobei der erste Teilabschnitt (21) des Vorratsetiketts (20) von der ersten Position (x1) aus bis zu einer zweiten Position (x2) in den ersten Etikettenabschnitt (1) hineinragt.

4. Etikett nach Anspruch 3, **dadurch gekennzeichnet,**
**dass** im Bereich zwischen der ersten Position (x1) und der zweiten Position (x2) der erste Teilabschnitt (21) des Vorratsetiketts (20) entlang einer zweiten Richtung (y), die senkrecht zur ersten Richtung (x) weist, an einer Seite oder an beiden Seiten von dem ersten Etikettenabschnitt (1) umgeben ist.

5. Etikett nach einem der Ansprüche 1 bis 4, **dadurch gekennzeichnet,**
**dass** der erste Teilabschnitt (21) des Vorratsetiketts (20) oberseitig und unterseitig nichtklebend ausgebildet ist und dass der zweite Etikettenabschnitt (2) so gestaltet ist, dass der zweite Teilabschnitt (22) des Vorratsetiketts (20) auf einen Umwicklungsstreifen (4) des zweiten Etikettenabschnitts (2) oder auf einen zweiten Behälterteil eines mehrteiligen Behälters ablösbar aufklebbar oder aufgeklebt ist, wobei der zweite Teilabschnitt (22) des Vorratsetiketts (20) unterseitig klebend ausgebildet ist.

6. Etikett nach einem der Ansprüche 1 bis 5, **dadurch gekennzeichnet,**
**dass** der erste Etikettenabschnitt (1) einen ersten Flächenabschnitt (5) aufweist, der innerhalb des ersten Etikettenabschnitts (1) so positioniert und/oder dimensioniert ist, dass der erste Flächenabschnitt (5) des ersten Etikettenabschnitts (1) und der erste Teilabschnitt (21) des Vorratsetiketts (20) beim Umwickeln eines Behälters aufeinander zu liegen kommen.

7. Etikett nach Anspruch 6, **dadurch gekennzeichnet,**
**dass** der erste Flächenabschnitt (5) des ersten Etikettenabschnitts (1) eine Beschriftung (31), einen VOID-Folienbereich (32), eine Farbschicht (34), ein Erstöffnungsnachweismittel (33), Anstanzungen und/oder mechanische Aufwerfungen (35) aufweist.

8. Etikett nach Anspruch 6 oder 7, **dadurch gekennzeichnet,**
**dass** der erste Flächenabschnitt (5) des ersten Etikettenabschnitts (1) eine Sensorschicht (36) aufweist, wobei die Sensorschicht (36) eine Sensorschicht zum Nachweis einer Licht- oder UV-Einstrahlung, zum Nachweis eines Kontakts mit Umgebungsluft, zum Nachweis einer aufgetretenen Temperaturüberschreitung oder Temperaturunterschreitung oder eine Sensorschicht zur Anzeige der Haltbarkeit oder des Alterungszustands eines Medikaments oder zur Anzeige einer verstrichenen Lagerungsdauer oder Benutzungsdauer ist.

9. Etikett nach einem der Ansprüche 6 bis 8, **dadurch gekennzeichnet,**
**dass** das Etikett (10) ein Überrundumetikett zum mehr als zweimaligen Umwickeln zumindest eines ersten Behälterteils eines Behälters durch den ersten Etikettenabschnitt (1) ist und dass der erste Etikettenabschnitt (1) ferner einen zweiten Flächenabschnitt (6) aufweist, der innerhalb des ersten Etikettenabschnitts (1) so positioniert und/oder dimensioniert ist, dass er beim Umwickeln eines Behälters einen den ersten Flächenabschnitt (5) überdeckenden ersten Teilabschnitt (21) des Vorratsetiketts (20) überdeckt.

10. Etikett nach Anspruch 9, **dadurch gekennzeichnet,**
**dass** der erste Flächenabschnitt (5) und/oder der zweite Flächenabschnitt (6) insgesamt zwei Indikatorkomponenten (K1, K2) aufweisen, die die eine chemische oder sonstige Reaktion miteinander eingehen, wenn sie miteinander in Kontakt gebracht und/oder durch eine Reibebewegung an den ersten Teilabschnitt (21) des Vorratsetiketts (20) erwärmt, freigesetzt oder anderweitig aktiviert werden.

11. Etikett nach einem der Ansprüche 1 bis 10, **dadurch gekennzeichnet,**
**dass** das Etikett (10) ein Überrundumetikett zum mehr als einmaligen Umwickeln sowohl eines ersten Behälterteils als auch eines zweiten Behälterteils eines Behälters ist,
- wobei der zweite Etikettenabschnitt (2) einen Umwicklungsstreifen (4) zum Umwickeln eines zweiten Behälterteils aufweist und wobei der zweite Teilabschnitt (22) des Vorratsetiketts (20) in den Umwicklungsstreifen (4) des zweiten Etikettenabschnitts (2) integriert ist,
- wobei der erste Teilabschnitt (21) des Vorratsetiketts (20) in Richtung des ersten Etikettenabschnitts (1) aus dem Umwicklungsstreifen (4) des zweiten Etikettenabschnitts (2) herausragt und
- wobei der außerhalb der Fläche des Vorratsetiketts (20) befindliche Teil des Umwicklungsstreifens (4) durch eine Hauptschwächungslinie (S0) mit dem ersten Etikettenabschnitt (1) verbunden ist.

12. Etikett nach einem der Ansprüche 6 bis 11, **dadurch gekennzeichnet,**
**dass** der zweite Etikettenabschnitt (2) einen weiteren Flächenabschnitt (7) aufweist, der in Höhe des ersten Flächenabschnitts (5) angeordnet ist und/oder der von dem zweiten Teilabschnitt (22) des Vorratsetiketts (20) denselben Abstand besitzt wie der erste Flächenabschnitt (5) von dem ersten Teilabschnitt (21) des Vorratsetiketts (20).

13. Etikett nach einem der Ansprüche 1 bis 12, **dadurch gekennzeichnet,**
**dass** das Etikett (10) ein einlagiges oder mehrlagiges Etikett mit genau einer Materialbahn (100) ist, wobei die Materialbahn (100) eine Kunststofffolie (101) oder Papierbahn aufweist, in der der erste Etikettenabschnitt (1) sowie der zweite Etikettenabschnitt (2) einschließlich des Vorratsetiketts (20) ausgebildet sind.

14. Behälter (50), der mindestens einen ersten Behälterteil (51) und einen zweiten Behälterteil (52) umfasst und mit einem Etikett (10) nach einem der Ansprüche 1 bis 13 umklebt ist,
- wobei der erste Behälterteil (51) mit einer Flüssigkeit (45), einem Medikament (40) und/oder einem anderen Inhalt befüllbar oder befüllt ist,
- wobei der zweite Behälterteil (52) ein Behälterdeckel, eine Behälterkappe oder ein sonstiger von dem ersten Behälterteil (51) abziehbarer Behälterverschluss (62) ist und
- wobei der erste Behälterteil (51) mit dem ersten Etikettenabschnitt (1) umklebt ist und der zweite Etikettenabschnitt (2) an dem zweiten Behälterteil (52) befestigt ist, wobei der erste Teilabschnitt (21) des Vorratsetiketts (20) im Bereich des Außenumfangs des ersten Behälterteils (51) angeordnet ist.

15. Behälter nach Anspruch 14, **dadurch gekennzeichnet,**
**dass** der Behälter (50) ein Vial (56), eine Spritze (57), ein Injektionsstift (58) oder ein sonstiger mehrteiliger Behälter zur Aufbewahrung, Verabreichung, Entnahme und/oder Aufnahme eines Medikaments und/oder einer Flüssigkeit oder eine aufbrechbare Ampulle (55) oder ein sonstiger bestimmungsgemäß in mehrere Behälterteile (51, 52) teilbarer Behälter ist.

## Claims

1. Label (10) for a container that is in multiple parts or can be divided into multiple parts, for storing, administering, withdrawing and/or accommodating a medication and/or a liquid,
- wherein the label (10) has precisely one material web (100), which contains a first label section (1), which is intended to be attached to a first container part of a container, and a second label section (2),
- wherein the label (10) is a wrap-around label to be wrapped completely around at least a first container part, more than once, wherein the first label section (1) is intended to be wrapped around the first container part,
- wherein the second label section (2) comprises a stock label (20), which can be removed and adhesively applied to a further article, and is configured in the material web (100) and has a first sub-section (21) and a second sub-section (22),
- wherein the first sub-section (21) of the stock label (20) projects into the first label section (1), **characterized in that**
- the second label section (2) is configured to be attached to a second container part of the container,
- the second sub-section (22) of the stock label (20) and/or a remaining part of the second sub-section (2) is configured to be attached to the second container part of the container,
- the first sub-section (21) of the stock label (20) becomes accessible as a grip tab (26) for pulling the stock label (20) off a remainder of the second label section (2) and/or off the second container part,
and the label (10) is configured in such a manner that when the first and the second label section (1, 2) are pulled apart to open a container around which the label (10) is adhesively applied, the first and the second label section (1, 2) tear apart from one another.

2. Label according to claim 1, **characterized in that**
the label (10) has a first weakening line (S1) between the first sub-section (21) of the stock label (20) and the first label section (1).

3. Label according to claim 1 or 2, **characterized in that**
in a first direction (x), which predetermines an axial direction of a container around which the label (10) is to be adhesively applied, the first label section (1) ends at a first position (x1), whereas the stock label (20) possesses an expanse in the first direction (x) that extends to both sides of the first position (x1),wherein the first sub-section (21) of the stock label (20) projects into the first label section (1), starting from the first position (x1),all the way to a second position (x2).

4. Label according to claim 3, **characterized in that**
in the region between the first position (x1) and the second position (x2), the stock label (20) is surrounded by the first label section (1), on one side or on both sides, along a second direction (y) that faces perpendicular to the first direction (x).

5. Label according to one of claims 1 to 4, **characterized in that**
the first sub-section (21) of the stock label (20) is configured to be non-adhesive on the top and the underside, and that the second label section (2) is structured in such a manner that the second sub-section (22) of the stock label (20) can be or is releasably adhesively applied to a wrap-around strip (4) of the second label section (2) or to a second container part of a multi-part container, wherein the second sub-section (22) of the stock label (20) is configured to be adhesive on the underside.

6. Label according to one of claims 1 to 5, **characterized in that**
the first label section (1) has a first surface area section (5) that is positioned and/or dimensioned within the first label section (1) in such a manner that the first surface area section (5) of the first label section (1) and the first sub-section (21) of the stock label (20) come to lie on top of one another when wrapped around a container.

7. Label according to claim 6, **characterized in that**
the first surface area section (5) of the first label section (1) has an inscription (31), a VOID film region (32), an ink layer (34), a means (33) of proof of first opening, punches and/or mechanical warps (35).

8. Label according to claim 6 or 7, **characterized in that**
the first surface area section (5) of the first label section (1) has a sensor layer (36), wherein the sensor layer (36) is a sensor layer for detecting incident light or UV radiation, contact with ambient air, for detecting that a temperature has been exceeded or has not been reached, or a sensor layer for indicating the shelf life or the aging state of a medication or a storage period or period of use that has elapsed.

9. Label according to one of claims 6 to 8, **characterized in that**
the label (10) is a wrap-around label to be wrapped more than twice around at least a first container part of a container, by means of the first label section (1), and that the first label section (1) furthermore has a second surface area section (6) that is positioned within the first label section (1) and/or dimensioned in such a manner that when it is wrapped around a container, it covers a first sub-section (21) of the stock label (20) that covers the first surface area section (5).

10. Label according to claim 9, **characterized in that**
the first surface area section (5) and/or the second surface area section (6), as a whole, have two indicator components (K1, K2), which which enter into a chemical or other reaction with one another when they are brought into contact with one another and/or heated, released or otherwise activated by means of a friction movement on the first sub-section (21) of the stock label (20).

11. Label according to one of claims 1 to 10, **characterized in that**
the label (10) is a wrap-around label to be wrapped around both a first container part and a second container part of a container, more than once,
- wherein the second label section (2) has a wrap-around strip (4) to be wrapped around a second container part, and wherein the second sub-section (22) of the stock label (20) is integrated into the wrap-around strip (4) of the second label section (2),
- wherein the first sub-section (21) of the stock label (20) projects out of the wrap-around strip (4) of the second label section (2) in the direction of the first label section (1), and
- wherein the part of the wrap-around strip (4) that is situated outside of the surface area of the stock label (20) is connected with the first label section (1) by means of a main weakening line (S0).

12. Label according to one of claims 6 to 11, **characterized in that**
the second label section (2) has a further surface area section (7) that is disposed at the level of the first surface area section (5) and/or that possesses the same distance from the second sub-section (22) of the stock label (20) as the distance of the first surface area section (5) from the first sub-section (21) of the stock label (20).

13. Label according to one of claims 1 to 12, **characterized in that**
the label (10) is a single-ply or multi-ply label having precisely one material web (100), wherein the material web (100) has a plastic film (101) or paper web, in which the first label section (1) as well as the second label section (2), including the stock label (20), are configured.

14. Container (50), comprising at least a first container part (51) and a second container part (52), wherein the container (50) has a label (10) according to one of claims 1 to 13 adhesively applied around it,
- wherein the first container part (51) of which can be filled or is filled with a liquid (45), a medication (40) and/or some other contents,
- wherein the second container part (52) of which is a container lid, a container cap or some other container closure (62) that can be pulled off from the first container part (51) and
- wherein the first container part (51) is glued with the first label section (1) and the second label section (2) is attached to the second container part (52), wherein the first partial section (21) of the storage label (20) is arranged in the area of the outer circumference of the first container part (51).

15. Container according to claim 14, **characterized in that**
the container (50) is a vial (56), a syringe (57), an injection pen (58) or some other multi-part container for storing, administering, withdrawing and/or accommodating a medication and/or a liquid or a break-open ampoule (55) or other container that can be divided into several container parts (51, 52) as intended.

## Revendications

1. Étiquette (10) pour un récipient en plusieurs parties ou divisible en plusieurs parties destiné à conserver, administrer, prélever et/ou recevoir un médicament et/ou un liquide,
- sachant que l'étiquette (10) présente exactement une bande de matériau (100) qui contient une première section d'étiquette (1) qui est destinée à être fixée à une première partie de récipient d'un récipient et une deuxième section d'étiquette (2),
- sachant que l'étiquette (10) est une étiquette supra-circonférentielle destinée à envelopper plus d'une fois entièrement au moins une première partie de récipient, sachant que la première section d'étiquette (1) est destinée à envelopper la première partie de récipient,
- sachant que la deuxième section d'étiquette (2) comprend une étiquette de stock (20) séparable et collable sur un objet supplémentaire, qui est constituée dans la bande de matériau (100) et présente une première section partielle (21) et une deuxième section partielle (22),
- sachant que la première section partielle (21) de l'étiquette de stock (20) s'avance dans la première section d'étiquette (1),
**caractérisée en ce que**
- la deuxième section d'étiquette (2) est destinée à être fixée à une deuxième partie de récipient du récipient,
- la deuxième section partielle (22) de l'étiquette de stock (20) et/ou une partie restante de la deuxième section d'étiquette (2) est destinée à être fixée à la deuxième partie de récipient du récipient,
- la première section partielle (21) de l'étiquette de stock (20) est accessible comme languette de préhension (26) pour retirer l'étiquette de stock (20) d'un reste de la deuxième section d'étiquette (2) et/ou de la deuxième partie de récipient,
et l'étiquette est constituée de telle sorte que la première et la deuxième section d'étiquette se séparent l'une de l'autre par déchirement lorsque la première et la deuxième section d'étiquette sont écartées pour ouvrir un récipient autour duquel est collée l'étiquette.

2. Étiquette selon la revendication 1, **caractérisée en ce que**
l'étiquette (10) présente une première ligne d'affaiblissement (S1) entre la première section partielle (21) de l'étiquette de stock (20) et la première section d'étiquette (1).

3. Étiquette selon la revendication 1 ou 2, **caractérisée en ce que**
dans une première direction (x) qui définit une direction axiale d'un récipient autour duquel l'étiquette (10) doit être collée, la première section d'étiquette (1) se termine à une première position (x1), tandis que l'étiquette de stock (20) possède dans la première direction (x) une extension qui s'étend aux deux côtés de la première position (x1),sachant que la première section partielle (21) de l'étiquette de stock (20) s'avance dans la première section d'étiquette (1) depuis la première position (x1) jusqu'à une deuxième position (x2).

4. Étiquette selon la revendication 3, **caractérisée en ce que**
dans la zone entre la première position (x1) et la deuxième position (x2), la première section partielle (21) de l'étiquette de stock (20) est entourée d'un côté ou des deux côtés par la première section d'étiquette (1) le long d'une deuxième direction (y) qui est orientée perpendiculairement à la première direction (x).

5. Étiquette selon l'une des revendications 1 à 4, **caractérisée en ce que**
la première section partielle (21) de l'étiquette de stock (20) est constituée de manière non collante côté supérieur et côté inférieur et **en ce que** la deuxième section d'étiquette (2) est configurée de telle sorte que la deuxième section partielle (22) de l'étiquette de stock (20) soit collable ou collée de manière détachable sur une bande d'enveloppement (4) de la deuxième section d'étiquette (2) ou sur une deuxième partie de récipient d'un récipient en plusieurs parties, sachant que la deuxième section partielle (22) de l'étiquette de stock (20) est constituée de manière collante côté inférieur.

6. Étiquette selon l'une des revendications 1 à 5, **caractérisée en ce que**
la première section d'étiquette (1) présente une première section surfacique (5) qui est positionnée à l'intérieur de la première section d'étiquette (1) et/ou dimensionnée de telle sorte que la première section surfacique (5) de la première section d'étiquette (1) et la première section partielle (21) de l'étiquette de stock (20) viennent se poser l'une sur l'autre lors de l'enveloppement d'un récipient.

7. Étiquette selon la revendication 6, **caractérisée en ce que**
la première section surfacique (5) de la première section d'étiquette (1) présente une inscription (31), une zone de film VOID (32), une couche de peinture (34), un agent d'identification de première ouverture (33), des estampages et/ou des protubérances (35) mécaniques.

8. Étiquette selon la revendication 6 ou 7, **caractérisée en ce que**
la première section surfacique (5) de la première section d'étiquette (1) présente une couche de capteur (36), sachant que la couche de capteur (36) est une couche de capteur destinée à identifier un rayonnement de lumière ou UV, à identifier un contact avec de l'air ambiant, à identifier un dépassement survenu de température à la hausse ou à la baisse ou une couche de capteur destinée à afficher la durée de conservation ou l'état de vieillissement d'un médicament ou à afficher une durée de stockage écoulée ou une durée d'utilisation écoulée.

9. Étiquette selon l'une des revendications 6 à 8, **caractérisée en ce que**
l'étiquette (10) est une étiquette supra-circonférentielle destinée à envelopper plus de deux fois au moins une première partie de récipient d'un récipient par la première section d'étiquette (1) et **en ce que** la première section d'étiquette (1) présente en outre une deuxième section surfacique (6) qui est positionnée à l'intérieur de la première section d'étiquette (1) et/ou dimensionnée de telle sorte qu'elle recouvre une première section partielle (21) de l'étiquette de stock (20) recouvrant la première section surfacique (5) lors de l'enveloppement d'un récipient.

10. Étiquette selon la revendication 9, **caractérisée en ce que**
la première section surfacique (5) et/ou la deuxième section surfacique (6) présentent en tout deux composants indicateurs (K1, K2) qui génèrent une réaction chimique ou autre réaction l'un avec l'autre lorsqu'ils sont mis en contact l'un avec l'autre et/ou sont chauffés, libérés ou activés d'une autre manière par un mouvement de friction sur la première section partielle (21) de l'étiquette de stock (20).

11. Étiquette selon l'une des revendications 1 à 10, **caractérisée en ce que** l'étiquette (10) est une étiquette supra-circonférentielle destinée à envelopper plus d'une fois aussi bien une première partie de récipient qu'une deuxième partie de récipient d'un récipient,
- sachant que la deuxième section d'étiquette (2) présente une bande d'enveloppement (4) destinée à envelopper une deuxième partie de récipient et sachant que la deuxième section partielle (22) de l'étiquette de stock (20) est intégrée dans la bande d'enveloppement (4) de la deuxième partie d'étiquette (2),
- sachant que la première section partielle (21) de l'étiquette de stock (20) dépasse de la bande d'enveloppement (4) de la deuxième section d'étiquette (2) en direction de la première section d'étiquette (1) et
- sachant que la partie de la bande d'enveloppement (4) qui se trouve en dehors de la surface de l'étiquette de stock (20) est reliée à la première section d'étiquette (1) par une ligne d'affaiblissement principale (S0).

12. Étiquette selon l'une des revendications 6 à 11, **caractérisée en ce que**
la deuxième section d'étiquette (2) présente une section surfacique supplémentaire (7) qui est disposée à hauteur de la première section surfacique (5) et/ou qui possède la même distance par rapport à la deuxième section partielle (22) de l'étiquette de stock (20) que la première section surfacique (5) par rapport à la première section partielle (21) de l'étiquette de stock (20).

13. Étiquette selon l'une des revendications 1 à 12, **caractérisée en ce que**
l'étiquette (10) est une étiquette monocouche ou multicouche comportant exactement une bande de matériau (100), sachant que la bande de matériau (100) présente un film en matière synthétique (101) ou une bande de papier dans laquelle la première section d'étiquette (1) ainsi que la deuxième section d'étiquette (2), y compris l'étiquette de stock (20), sont constituées.

14. Récipient (50) qui comprend au moins une première partie de récipient (51) et une deuxième partie de récipient (52) et autour duquel est collée une étiquette (10) selon l'une des revendications 1 à 13,
- sachant que la première partie de récipient (51) est remplissable ou remplie d'un liquide (45), d'un médicament (40) et/ou d'un autre contenu,
- sachant que la deuxième partie de récipient (52) est un couvercle de récipient, un capuchon de récipient ou un autre obturateur de récipient (62) retirable de la première partie de récipient (51) et
- sachant que la première partie de récipient (51) est entourée par la première section d'étiquette (1) collée sur celle-ci et la deuxième section d'étiquette (2) est fixée à la deuxième partie de récipient (52), sachant que la première section partielle (21) de l'étiquette de stock (20) est disposée dans la zone de la périphérie extérieure de la première partie de récipient (51).

15. Récipient selon la revendication 14, **caractérisé en ce que**
le récipient (50) est une fiole (56), une seringue (57), un stylo injecteur (58) ou autre récipient en plusieurs parties destiné à conserver, administrer, prélever et/ou recevoir un médicament et/ou un liquide ou une ampoule brisable (55) ou autre récipient divisible en plusieurs parties de récipient (51, 52) conformément à l'usage prévu.
